# EUROPÄISCHE PATENTANMELDUNG

(11) **EP 4 787 636 A1**
(43) Veröffentlichungstag der Anmeldung: **05.08.2026**
(21) Anmeldenummer: 25155594.2
(22) Anmeldetag: 03.02.2025
(51) Int. Cl.: H01R 43/058

(54) **KABELKONFEKTIONIERVORRICHTUNG ZUM KONFEKTIONIEREN VON KABELN**

(71) Anmelder: Schleuniger AG, 3608 Thun (CH)
(72) Erfinder: FEUBLI, Dominik, 6010 Kriens (CH)
(74) Vertreter: Zimmermann & Partner Patentanwälte mbB

(57) **Zusammenfassung**

Die Erfindung umfasst eine Kabelkonfektioniervorrichtung zum Konfektionieren eines Kabels, wobei die Kabelkonfektioniervorrichtung aufweist: eine Crimpeinheit, wobei die Crimpeinheit eine erste Crimpwerkzeug-Baugruppe mit einem ersten Crimpwerkzeug und eine entlang einer Arbeitsachse gegenüberliegende zweite Crimpwerkzeug-Baugruppe mit einem zweiten Crimpwerkzeug aufweist, wobei die erste Crimpwerkzeug-Baugruppe und die zweite Crimpwerkzeug-Baugruppe entlang der Arbeitsachse relativ zueinander bewegbar angeordnet sind, um die Crimpeinheit zu öffnen und zu schließen, wobei die zweite Crimpwerkzeug-Baugruppe gestaltet ist, um bei einem Schließen der Crimpeinheit das erste Crimpwerkzeug seitlich auszurichten.

## Beschreibung

Die Erfindung betrifft eine Kabelkonfektioniervorrichtung zum Konfektionieren von Kabeln, wobei beim Schließen einer Crimpeinheit der Kabelkonfektioniervorrichtung ein Crimpwerkzeug seitlich ausgerichtet wird.

### Technischer Hintergrund

Typischerweise können Kabelkonfektioniervorrichtungen eine Crimpeinheit umfassen, um ein Kontaktteil an einem Kabelende zu befestigen. Üblicherweise umfasst eine Crimpeinheit ein erstes Crimpwerkzeug und ein zweites Crimpwerkzeug, wobei das erste Crimpwerkzeug und/oder das zweite Crimpwerkzeug an die Geometrie des Kontaktteils und/oder den Durchmesser des Kabels angepasst ist. Um Kabel mit unterschiedlichem Durchmesser oder Kontaktteile mit unterschiedlicher Geometrie in derselben Crimpeinheit bearbeiten zu können, ist das erste und/oder das zweite Crimpwerkzeug typischerweise wechselbar. Auch kann üblicherweise ein verschlissenes Crimpwerkzeug in einer Crimpeinheit durch ein frisches Crimpwerkzeug ersetzt werden.

Für eine funktionsgerechte Arbeitsweise der Crimpeinheit müssen typischerweise das erste Crimpwerkzeug und das zweite Crimpwerkzeug aufeinander ausgerichtet sein. Diese kann, insbesondere bei kleinen Kabeldurchmessern, zur Folge haben, dass das erste und zweite Crimpwerkzeug mit sehr geringen Fehlertoleranzen hergestellt werden müssen. Des Weiteren, ist die Einbautoleranz für den Einbau eines Crimpwerkzeuges in die Crimpeinheit sehr klein. Beispielsweise kann ein zulässiger Versatz kleiner als 0.01 mm sein. Zusätzlich können die Anforderungen an Führungen sehr hoch sein, damit ein zulässiger Versatz nicht überschritten wird. Diese Anforderungen schränken den möglichen Aufbau einer Crimpeinheiten ein bzw. können zu einem erhöhten Fertigungsaufwand führen. Weiter ist es aufwändig sicherzustellen, dass auch im Betrieb die Toleranzgrenzen für den Versatz laufend eingehalten werden.

Durch die hier beschriebene Erfindung kann mindestens einer der genannten Nachteile, mindestens teilweise, vermieden werden.

### Zusammenfassung der Erfindung

Ein Aspekt der Erfindung umfasst eine Kabelkonfektioniervorrichtung zum Konfektionieren eines Kabels, wobei die Kabelkonfektioniervorrichtung eine Crimpeinheit umfasst. Die Crimpeinheit weist eine erste Crimpwerkzeug-Baugruppe mit einem ersten Crimpwerkzeug und eine entlang einer Arbeitsachse gegenüberliegende zweite Crimpwerkzeug-Baugruppe mit einem zweiten Crimpwerkzeug auf. Die erste Crimpwerkzeug-Baugruppe und/oder die zweite Crimpwerkzeug-Baugruppe sind entlang der Arbeitsachse relativ zueinander bewegbar angeordnet, um die Crimpeinheit zu öffnen und zu schließen. Insbesondere sind somit das erste Crimpwerkzeug und/oder das zweite Crimpwerkzeug bewegbar angeordnet. Die zweite Crimpwerkzeug-Baugruppe ist gestaltet, um bei einem Schließen der Crimpeinheit das erste Crimpwerkzeug seitlich auszurichten. Insbesondere ist das zweite Crimpwerkzeug gestaltet, um bei einem Schließen der Crimpeinheit das erste Crimpwerkzeug seitlich auszurichten.

Ein weiterer Aspekt der Erfindung umfasst ein Verfahren zum Konfektionieren eines Kabels mittels einer Kabelkonfektioniervorrichtung. Die Kabelkonfektioniervorrichtung weist eine Crimpeinheit auf, wobei die Crimpeinheit eine erste Crimpwerkzeug-Baugruppe mit einem ersten Crimpwerkzeug und eine entlang einer Arbeitsachse gegenüberliegende zweite Crimpwerkzeug-Baugruppe mit einem zweiten Crimpwerkzeug aufweist. Das Verfahren umfasst: Bewegen von zumindest einem der ersten und zweiten Crimpwerkzeug-Baugruppen entlang der Arbeitsachse, um die Crimpeinheit zu schließen; und während des Schließens der Crimpeinheit, seitliches Ausrichten des ersten Crimpwerkzeuges mittels der zweiten Crimpwerkzeug-Baugruppe.

Vorteilhafterweise kann gemäß eines Aspekts der Erfindung ein Ausrichten (manuell und/oder automatisch) des ersten Crimpwerkzeuges vor der Nutzung der Kabelkonfektioniervorrichtung vermieden werden. Insbesondere kann eine separate Feinjustierung des ersten Crimpwerkzeuges vermieden werden. Insbesondere kann ein separater Justierschritt des ersten Crimpwerkzeuges in einer Ebene, die durch die Arbeitsachse definiert wird, vermieden werden.

Vorteilhafterweise kann die erste Crimpeinheit während des Betriebs der Kabelkonfektioniervorrichtung ausgerichtet werden. Das Ausrichten kann somit während des Schließens für einen Crimpvorgang vollzogen werden.

Daher kann gemäß eines Aspekts der Erfindung das Problem gelöst werden, dass eine Crimpeinheit während des Betriebs durch die Einwirkung der ersten Crimpwerkzeug-Baugruppe seine Ausrichtung verlieren könnte. Gemäß der Erfindung kann sich das erste Crimpwerkzeug mit jedem Schließen der Crimpeinheit erneut ausrichten. Der vorher beschriebene Effekt, dass das erste Crimpwerkzeug bei einer gewöhnlichen Kabelkonfektioniervorrichtung seine Ausrichtung verlieren kann, kann dementsprechend bei einer Kabelkonfektioniervorrichtung entsprechend eines Aspekts der Erfindung vermieden oder reduziert sein.

Entsprechend einer Ausführungsform der Erfindung umfasst die Angabe, dass die erste und die zweite Crimpwerkzeug-Baugruppe (entlang der Arbeitsachse) "relativ zueinander bewegbar" sind, den Fall, dass die erste und die zweite Crimpwerkzeug-Baugruppe bewegbar sind, sowie die Fälle, dass nur die erste oder nur die zweite Crimpwerkzeug-Baugruppe bewegbar sind. Insbesondere kann "relativ zueinander bewegbar" dahingehend verstanden werden, dass ein Abstand (entlang der Arbeitsachse) zwischen den beiden Crimpwerkzeug-Baugruppen auf Grund der Beweglichkeit mindestens einer der beiden Crimpwerkzeug-Baugruppen variabel sein kann.

Entsprechend einer Ausführungsform der Erfindung kann unter "ausrichten" verstanden werden zentrieren des ersten Crimpwerkzeuges im Verhältnis zum zweiten Crimpwerkzeug, insbesondere zentrieren des ersten Crimpwerkzeuges im Verhältnis zum zweiten Crimpwerkzeug an einer von einem Hersteller des ersten und zweiten Crimpwerkzeuges vorgesehenen relativen Position.

### Kurze Beschreibung der Figuren

Im Folgenden werden Aspekte der Erfindung beispielhaft anhand von Figuren beschrieben. Die Figuren zeigen:
- Figur 1: eine schematische Darstellung einer beispielhaften Kabelkonfektioniervorrichtung;
- Figure 2a: einen beispielhaften Trägerstreifen;
- Figure 2b und 2c: jeweils ein Kabelende nach einem beispielhaften Konfektionieren;
- Figure 3: eine Crimpeinheit
- Figure 4a bis 4c: jeweils unterschiedliche Lagerungen des ersten Crimpwerkzeuges
- Figure 5a bis 5d: Darstellungen einer Ausführungsform einer ersten Crimpwerkzeug-Baugruppe
- Figure 6a bis 6d: Darstellungen einer Ausführungsform einer ersten Crimpwerkzeug-Baugruppe
- Figur 7a und 7b: Darstellungen einer Ausführungsform einer ersten Crimpwerkzeug-Baugruppe
- Figur 8: Darstellung einer Aussparung gemäß einer Ausführungsform
- Figur 9: schematische Darstellung der Verfahrensschritte.

### Beschreibung möglicher Aspekte und Ausführungsformen

Zunächst werden Beispiele und Details für eine Kabelkonfektioniervorrichtung beschrieben, die besonders geeignet ist, um die erfindungsgemäßen Merkmale darin umzusetzen. Sämtliche der beschriebenen Aspekte und Ausführungsformen können beliebig miteinander kombiniert werden, soweit nicht anders angegeben.

Eine Kabelkonfektioniervorrichtung wird allgemein verwendet, um ein oder mehrere Kabel auf eine bestimmte Länge zu bringen und/oder um eines oder beide Kabelenden zu bearbeiten, beispielsweise und ohne Einschränkung abzuisolieren und/oder mit einem Kontakt zu versehen. Wie hierin verwendet, werden Vorgänge, die im Zuge einer Verarbeitung eine oder mehrerer Kabel unter Verwendung der Kabelkonfektioniervorrichtung stattfinden, allgemein unter dem Begriff Konfektionierungsprozess zusammengefasst. Ein Kabelende, wie hierin verwendet, umfasst allgemein einen Bereich, welcher einen Endbereich des zu konfektionierenden Kabels bildet und der eine gewisse Ausdehnung in einer Hauptausdehnungsrichtung des Kabels hat; zumindest im Bereich des Kabelendes verläuft das Kabel typischerweise geradlinig oder im Wesentlichen geradlinig, d. h. es ist eine im Wesentlichen geradlinige Längsachse des Kabels definiert.

Bei dem Konfektionierungsprozess kann das Kabel beispielsweise auf eine vorgegebene Länge abgeschnitten und/oder abisoliert werden. Ein Kontaktteil kann an einem Kabelende angebracht werden, beispielsweise über einen Crimpvorgang. Es ist erforderlich, dass das Kontaktteil schnell und präzise am Kabelende angebracht wird.

Beispielsweise kann ein Vorratskabel von einem Kabelvorrat, beispielsweise einer Kabeltrommel und/oder einer Maschine zur Kabelherstellung, in eine Kabelkonfektioniervorrichtung gespeist werden. Das Vorratskabel kann nach einer bestimmten Länge abgeschnitten werden, um ein abgetrenntes Kabel und ein Restkabel (verkürztes, beschnittenes Vorratskabel) bereitzustellen. Das abgetrennte Kabel und/oder das Restkabel kann weiterbearbeitet werden. Beispielweise können die jeweiligen Kabelenden des abgetrennten Kabels und/oder des Restkabels abisoliert und gecrimpt werden.

Bei einer Inline-Maschine kann das Vorratskabel durch eine Trennvorrichtung durchtrennt werden. Eine oder mehrere Bearbeitungseinheiten der Inline-Maschine können zu dem Vorratskabel und/oder dem Restkabel und/oder zu dem abgetrennten Kabel geführt werden, um diese zu bearbeiten. Insbesondere können die Bearbeitungseinheiten der Inline-Maschine zu dem vorderen Ende des Restkabels und/oder dem hinteren Ende des abgetrennten Kabels geführt werden, um diese zu bearbeiten. Eine Bearbeitung des vorderen Endes des Restkabels und/oder des hinteren Endes des abgetrennten Kabels kann ermöglicht sein, ohne dass eine Bewegung des vorderen Endes des Restkabels und/oder des hinteren Endes des abgetrennten Kabels aus der Längsachse des Vorratskabels erfolgt. Eine Bearbeitung kann insbesondere das Crimpen bzw. das Anbringen eines Kontaktteils mit einer Crimpeinheit umfassen.

Bei einer Kabelkonfektioniervorrichtung kann beispielsweise ein Vorratskabel von einem Kabelvorrat in eine Kabelkonfektioniervorrichtung gespeist werden. Das Vorratskabel kann eine Richteinheit durchlaufen, um das Vorratskabel zu begradigen und etwaige Biegungen und/oder Knicke zu entfernen. Eine Vorschubeinheit kann genutzt werden, um das Vorratskabel entlang seiner Längsachse vorwärts und/oder rückwärts zu bewegen. Die Kabelkonfektioniervorrichtung kann eine Längenmessvorrichtung aufweisen, die vor und/oder hinter der Vorschubeinheit angeordnet sein kann. Die Längenmessvorrichtung kann dazu angeordnet und eingerichtet sein, um die Länge des zugeführten Vorratskabels zu bestimmen. Die Längenmessvorrichtung kann dazu angeordnet und eingerichtet sein, um die Länge des abgetrennten Kabels zu bestimmen. Eine Längenmessvorrichtung zur Bestimmung der Länge eines Kabels kann auch an einer anderen Position der Kabelkonfektioniervorrichtung vorgesehen sein.

Eine entlang der Längsachse des Vorratskabels bewegliche Stützeinrichtung kann dazu vorgesehen sein, das Vorratskabel von der Vorschubeinheit zu einem Abführband zu führen. Hierzu kann die Stützeinrichtung entlang der Längsachse des Vorratskabel in Richtung des Abführbands beweglich sein. Das vordere Ende des Vorratskabels kann so präzise an das Abführband und/oder einen Fixierungsgreifer übergeben werden. Anschließend kann die Stützeinrichtung, oder ein Teil der Stützeinrichtung, entlang der Längsachse des Vorratskabel in Richtung der Vorschubeinheit zurückgezogen werden. Nach dem Zurückziehen der Stützeinrichtung kann das Vorratskabel in einem Bearbeitungsbereich angeordnet sein. In dem Bearbeitungsbereich kann das Vorratskabel zugänglich für eine oder mehrere Bearbeitungseinheiten sein. In diesem Bereich kann das Vorratskabel durchtrennt werden.

Durch das Durchtrennen kann ein hinteres Ende des abgetrennten Kabels und ein vorderes Ende des Restkabels entstehen. Bei dem Durchtrennen kann das Vorratskabel von einem Fixierungsgreifer gegriffen werden, insbesondere in einem Bereich, in dem nach dem Durchtrennen das hintere Ende des abgetrennten Kabels entsteht. Dies kann die Bearbeitung des hinteren Endes des abgetrennten Kabels und/oder das Durchtrennen des Vorratskabels erleichtern. Das vordere Ende des Restkabels kann sich im Bearbeitungsbereich befinden. Das hintere Ende des abgetrennten Kabels kann sich im Bearbeitungsbereich befinden. Das vordere Ende des Restkabels und/oder das hintere Ende des abgetrennten Kabels kann im Bearbeitungsbereich bearbeitet werden. Das vordere Ende des Restkabels kann durch die Stützeinrichtung während der Bearbeitung des vorderen Endes des Restkabels in Position gehalten werden. Nach dem Bearbeiten des abgetrennten Kabels kann mit einem Abführgreifer das bearbeitete abgetrennte Kabel aus der Längsachse des Vorratskabels bewegt werden. Der Abführgreifer kann das abgetrennte Kabel senkrecht und/oder parallel zu der Achse des Vorratskabels bewegen.

Nicht alle im vorherig aufgeführten Beispiel erwähnten Bearbeitungseinheiten (Konfektioniereinheiten) sind essenziell für eine Kabelkonfektioniervorrichtung. Beispielsweise braucht eine Längenmessvorrichtung nicht in jeder Kabelkonfektioniervorrichtung vorhanden zu sein. In einer Ausführungsform ist es möglich, dass das Kabel nicht aus einem Kabelvorrat stammt, sondern ein abgetrenntes Kabel direkt aus einer vorherigen Maschine an die Kabelkonfektioniervorrichtung übergeben wird. In einer Ausführungsform kann das abgetrennte Kabel (und/oder das bearbeitete abgetrennte Kabel) an eine weitere Maschine zur weiteren Bearbeitung übergeben werden.

Eine Kabelkonfektioniervorrichtung entsprechend eines Aspekts der Erfindung kann beispielsweise als Schwenkarm-Maschine oder als Inline-Maschine ausgebildet sein.

Bei einer Schwenkarm-Maschine kann das vordere Ende des Restkabels und/oder das hintere Ende des abgetrennten Kabels aus der Längsachse des Vorratskabels zu einer oder mehreren Bearbeitungseinheiten bewegt werden. Die jeweiligen Kabelenden können außerhalb der Längsachse des Vorratskabels bearbeitet werden. Das vordere Ende des Restkabels und/oder das hintere Ende des abgetrennten Kabels kann/können mehreren Bearbeitungseinheiten, insbesondere nacheinander, zugeführt werden.

Bei einer Inline-Maschine kann das vordere Ende des Restkabels und das hintere Ende des abgetrennten Kabels bei der Bearbeitung entlang der Längsachse des Vorratskabels angeordnet bleiben. Insbesondere muss kein Herausbewegen (Herausschwenken) aus der Längsachse des Vorratskabels erforderlich sein. Bei einer Inline-Maschine kann eine Bearbeitung des vorderen Endes des Restkabels und/oder des hinteren Endes des abgetrennten Kabels ermöglicht sein, während alle diese Enden in der Achse angeordnet sind. Diese Enden verbleiben in der Achse, bis die Bearbeitungseinheiten (Konfektioniereinheiten) die Bearbeitungsschritte abgeschlossen haben und das abgetrennte Kabel bereit zum Weitertransport ist.

Die Bearbeitungseinheiten zum Bearbeiten des vorderen Endes des Restkabels und/oder des hinteren Endes des abgetrennten Kabels können im Bearbeitungsbereich um die Längsachse des Vorratskabels angeordnet sein. Dies kann die Bearbeitung der jeweiligen Kabelenden ohne ein Schwenken der Kabelenden ermöglichen. Ein Vorteil kann sein, dass ein Verbiegen der Kabelenden vermieden werden kann.

Die Inline-Maschine kann im Vergleich zu einer Schwenkarm-Maschine schneller betrieben werden, da das vordere Ende des Restkabels und/oder das hintere Ende des abgetrennten Kabels nicht aus der Längsachse des Vorratskabels bewegt zu werden braucht. Ein Vorteil kann eine Beschleunigung des Konfektionsprozesses sein. Bei der Inline-Maschine können die Bearbeitungseinheiten das vordere Ende des Restkabels und/oder das hintere Ende des abgetrennten Kabels in der Längsachse des Vorratskabels bearbeiten. Vorteilhaft kann Platz gespart werden, da jede Bearbeitungseinheit das Restkabel und/oder das abgetrennte Kabel in der Längsachse des Vorratskabels bearbeiten kann. Ein Vorteil kann sein, dass mechanische Prozesse unterschiedlicher Bearbeitungseinheiten durch einen gemeinsamen Mechanismus getätigt werden können. Eine Bearbeitungseinheit zur Bearbeitung des vorderen Endes des Restkabels kann weiterhin zur Bearbeitung des hinteren Endes des abgetrennten Kabels ausgebildet sein. Die Komplexität der Kabelkonfektioniervorrichtung kann reduziert sein.

Die Kabelkonfektioniervorrichtung kann eine Bearbeitungseinheit (Konfektioniereinheit) aufweisen. Die Kabelkonfektioniervorrichtung kann eine Vielzahl an Bearbeitungseinheiten aufweisen.

Eine Bearbeitungseinheit kann eine Crimpeinheit sein. Eine Crimpeinheit kann dazu ausgelegt sein, einen Crimpvorgang durchzuführen.

Bei dem Crimpvorgang, beispielsweise durch die Betätigung der Crimpeinheit, können das erste Crimpwerkzeug (beispielsweise der Crimper) und das zweite Crimpwerkzeug (beispielsweise der Amboss) Kraft auf ein Kontaktteil ausüben, um dieses unelastisch zu verformen. Ein abisoliertes Kabelende (insbesondere das abisolierte vordere Kabelende des Restkabels und/oder das abisolierte hintere Kabelende des abgetrennten Kabels) kann relative so zu dem Kontaktteil positionierbar sein, dass bei dem Crimpvorgang das Kontaktteil derartig verformt wird, dass das verformte Kontaktteil (gecrimptes Kontaktteil) den Leiter und/oder den Isolator des Kabels (insbesondere das Restkabel und/oder das abgetrennte Kabel) mechanisch einklemmt.

Der Teil des Kontaktteils, der dazu ausgebildet ist, den Leiter einzuklemmen, kann als Drahtcrimp bezeichnet sein. Der Teil des Kontaktteils, der dazu ausgebildet ist, den Isolator einzuklemmen, kann als Isolationscrimp bezeichnet sein. Der Drahtcrimp kann den elektrischen Kontakt zwischen dem Leiter des Kabels und dem gecrimpten Kontaktteil herstellen. Der Isolationscrimp kann eine zusätzliche Stabilität des Formschlusses erzeugen. Eine Vielzahl an Kontaktteilen kann an einem Trägerstreifen befestigt sein. Während des Crimpvorgangs kann das Kontaktteil durch die Crimpeinheit von dem Trägerstreifen getrennt werden. Eine Trägerstreifenzufuhr kann dazu eingerichtet sein, den Trägerstreifen derart zu bewegen, dass ein ungecrimptes Kontaktteil vor dem Crimpvorgang zwischen dem Amboss und dem Crimper positioniert wird.

Im Nachfolgenden werden Bearbeitungseinheiten beschrieben, die zusätzlich zu einer Crimpeinheit in einer Kabelkonfektioniervorrichtung vorgesehen sein können. Die Liste ist nicht vollständig, und noch weitere Bearbeitungseinheiten können in der Kabelkonfektioniervorrichtung vorgesehen sein.

Eine Bearbeitungseinheit kann eine Trennvorrichtung zum Durchtrennen des Kabels sein. Eine Bearbeitungseinheit kann eine Abisoliereinheit zum Abisolieren des vorderen Endes des Restkabels und/oder zum Abisolieren des hinteren Endes des abgetrennten Kabels sein. Eine Bearbeitungseinheit kann eine Crimpeinheit zum Crimpen des vorderen Endes des Restkabels (beispielsweise zum Anbringen eines Kontaktteils am vorderen Ende des Restkabels) und/oder zum Crimpen des hinteren Endes des abgetrennten Kabels (beispielsweise zum Anbringen eines Kontaktteils am hinteren Ende des abgetrennten Kabels) sein.

Eine Bearbeitungseinheit kann eine Isoliereinheiten zum Isolieren des vorderen Endes des Restkabels und/oder zum Isolieren des hinteren Endes des abgetrennten Kabels sein. Eine Bearbeitungseinheit kann eine Crimp-Qualitätskontrolleinheit zum Überprüfen der Crimpverbidung sein. Eine Bearbeitungseinheit kann eine Isolations-Qualitätskontrolleinheit zum Überprüfen der Isolierung sein. Eine Bearbeitungseinheit kann ein Schlechtteilschneider zum Durchtrennen defekter abgetrennter Kabel sein.

Die jeweilige Bearbeitungseinheit kann ein jeweiliges Werkzeug aufweisen. Das jeweilige Werkzeug kann bewegbar sein. Eine Bearbeitungseinheit kann ein linear bewegbares Werkzeug aufweisen. Eine Bearbeitungseinheit kann ein schwenkbares Werkzeug aufweisen. Die Bearbeitungseinheiten von Inline-Maschinen können anhand der ausgeführten Bewegungsform des jeweiligen Werkzeuges einer Bearbeitungseinheit unterschieden werden. Eine Bewegungsform kann eine lineare Bewegung sein. Eine Bewegungsform kann eine Schwenkbewegung sein.

Die Schwenkbewegung kann um eine Achse parallel zur Längsachse des Vorratskabels erfolgen. Die Linearbewegung kann entlang einer Achse senkrecht zur Längsachse des Vorratskabels erfolgen.

Eine Bearbeitungseinheit kann eine Mehrzahl an Werkzeugen aufweisen. Jedes Werkzeug der Mehrzahl an Werkzeugen einer Bearbeitungseinheit kann eine unterschiedliche Bewegungsform ausführen. In einer Ausführungsform können mehrere Werkzeuge der Vielzahl an Werkzeugen dieselbe Bewegungsform ausführen. In einer Ausführungsform können alle Werkzeuge der Bearbeitungseinheit dieselbe Bewegungsform ausführen. Die Bearbeitungseinheit kann zumindest ein Werkzeug aufweisen, das stationär (ortsfest; unbewegt) ist.

Eine Inline-Maschine kann eine Bearbeitungseinheit aufweisen, die für eine zentrische Bewegung ausgebildet ist. Eine Inline-Maschine kann eine Bearbeitungseinheit aufweisen, die für eine zentrische lineare Bewegung ausgebildet ist. Beispielsweise kann die Bearbeitungseinheit zentrisch schließend ausgebildet sein. Eine Inline-Maschine kann eine Bearbeitungseinheit aufweisen, die ein Werkzeug aufweist, das für eine zentrische Bewegung ausgebildet ist. Eine Inline-Maschine kann eine Bearbeitungseinheit aufweisen, die ein Werkzeug aufweist, das für eine zentrische lineare Bewegung ausgebildet ist. Beispielsweise kann das Werkzeug zentrisch schließend ausgebildet sein. Die Bearbeitungseinheit kann beispielsweise eine Crimpeinheit sein.

Eine Kabelkonfektioniervorrichtung entsprechend eines Aspekts der Erfindung kann beispielsweise als zentrisch -schließende Inline-Maschine ausgebildet sein.

Eine zentrisch schließende Inline-Maschine kann mindestens eine zentrisch schließende Bearbeitungseinheit aufweisen. Eine zentrisch schließende Inline-Maschine kann mindestens eine zentrisch schließende Crimpeinheit aufweisen. Eine zentrisch schließende Inline-Maschine kann im Vergleich zu einer Schwenkarm-Maschine und/oder einer nicht zentrisch schließenden Inline-Maschine essenziell unterschiedlich aufgebaut sein. Beispielsweise kann eine zentrisch schließende Inline-Maschine mindestens ein erstes System und ein zweites System umfassen, wobei das erste System ein erstes Werkzeug bewegt und das zweite System ein zweites Werkzeug bewegt. Das erste System und das zweite System können gekoppelt sein, um ein zentrisches Schließen des ersten Werkzeugs und des zweiten Werkzeugs zu ermöglichen. Eine zentrisch schließende Inline-Maschine ist im Vergleich zu einer Schwenkarm-Maschine und/oder einer nicht zentrisch schließenden Inline-Maschine ein anderer Typ von Kabelbearbeitungsmaschine und vollkommen unterschiedlich konzipiert, da sich die Kabelführung und die gesamte Konstruktion der Maschine nicht vergleichen lässt. Insbesondere kann die zentrisch schließende Inline-Maschine das erste System und das zweite System umfassen. Insbesondere kann die zentrisch schließende Inline-Maschine das erste System und das zweite System und eine Kopplung des ersten und des zweiten Systems umfassen.

In einer Ausführungsform kann eine Bearbeitungseinheit zentrisch schließen, wenn sich mindestens zwei Werkzeuge zur Bearbeitung des Kabels (des Vorratskabels, des Restkabels und/oder des abgetrennten Kabels) von gegenüberliegenden Seiten her in Richtung des Kabels bewegen, um das Kabelende zu bearbeiten.

In einer Ausführungsform kann eine Bearbeitungseinheit zentrisch schließend sein, wenn sich mindestens zwei Werkzeuge der Bearbeitungseinheit zur Bearbeitung des Vorratskabels, des Restkabels und/oder des abgetrennten Kabels, insbesondere gleichzeitig, in den Kabelquerschnitt bewegen. Der Kabelquerschnitt kann dem Kabelquerschnitt des unbearbeiteten Vorratskabels und/oder des unbearbeiteten Restkabels und/oder des unbearbeiteten, abgetrennten Kabels entsprechen.

In einer Ausführungsform kann eine Bearbeitungseinheit zentrisch schließend sein, wenn sich mindestens zwei Werkzeuge der Bearbeitungseinheit zur Bearbeitung des Vorratskabels, des Restkabels und/oder des abgetrennten Kabels, insbesondere gleichzeitig, zur Bearbeitung des Vorratskabels, des Restkabels und/oder des abgetrennten Kabel an das Vorratskabel, das Restkabel und/oder das abgetrennte Kabel herangeführt werden.

Bei einer zentrischen Bewegung können sich zwei gegenüberliegende Werkzeuge in Relation zur Längsachse des Vorratskabels bewegen. Bei einer zentrischen Bewegung können sich zwei gegenüberliegende Werkzeuge in die Richtung der Längsachse des Vorratskabels bewegen. Bei einer zentrischen Bewegung können sich zwei gegenüberliegende Werkzeuge in Relation zur Längsachse des Vorratskabels voneinander entfernen.

Ein Vorteil kann sein, dass bei der Bearbeitung Kräfte gleichmäßiger auf das Vorratskabel, das Restkabel und/oder das abgetrennte Kabel wirken können. Ein Abknicken des Vorratskabels, des Restkabels und/oder des abgetrennten Kabels kann vorteilhaft verhindert sein. Die Qualität des Konfektionierens kann verbessert sein.

Zentrisch schließende Bearbeitungseinheiten können den Vorteil haben, dass alle Werkzeuge der Bearbeitungseinheit während einer Bewegung des Vorratskabels, des Restkabels und/oder des abgetrennten Kabels beabstandet von der Längsachse des Vorratskabels positioniert werden können. Hierdurch kann vorteilhaft verhindert werden, dass das Vorratskabel, das Restkabel und/oder das abgetrennte Kabel in Kontakt mit einem Werkzeug der Bearbeitungseinheit kommt. Vorteilhaft kann eine Beschädigung an dem Vorratskabel, dem Restkabel und/oder dem abgetrennten Kabel verhindert werden.

Im Folgenden werden unterschiedliche Bearbeitungseinheiten beispielhaft beschrieben. Die Ausführungsfomen der Bearbeitungseinheiten sind lediglich als Beispiele zu verstehen. Eine erfindungsgemäße Kabelkonfektioniervorrichtung kann zusätzlich zu einer Crimpeinheit zumindest eine der beispielhaft beschriebenen Bearbeitungseinheiten aufweisen.

Eine Kabelkonfektioniervorrichtung kann eine Trennvorrichtung aufweisen. Die Trennvorrichtung kann mindestens ein Messer aufweisen. Die Trennvorrichtung kann insbesondere ein erstes Messer und ein zweites Messer aufweisen. In einer Ausführungsform kann die Trennvorrichtung ein erstes Messer und ein dem ersten Messer gegenüberliegendes zweites Messer aufweisen.

Das Messer kann eine V-förmige Schneide aufweisen. Das Messer kann als Rundmesser ausgebildet sein. Das Messer kann eine schräge Schneide aufweisen.

Zum Durchtrennen des Vorratskabels können das erste Messer und das zweite Messer in einer Schwenkbewegung zentrisch zu der Längsachse des Vorratskabels geführt werden. Zum Durchtrennen des Vorratskabels können das erste Messer und das zweite Messer in einer Schwenkbewegung um eine Achse parallel zu der Längsachse des Vorratskabels zu der Längsachse des Vorratskabels geführt werden. Zum Durchtrennen des Vorratskabels können das erste Messer und das zweite Messer in einer Linearbewegung zentrisch zu der Längsachse des Vorratskabels geführt werden. Das erste Messer und das zweite Messer können wie bei einer Schere aneinander vorbeigeführt werden, um das Vorratskabel zu durchtrennen. Ein Messer mit einer V-förmigen Schneide kann den Vorteil haben, dass ein seitliches Verrutschen des Vorratskabels verhindert werden kann.

Die zentrische Bewegung des ersten Messers und des zweiten Messers kann derart ausführbar sein, dass sich die tangentialen Kräfte, die auf das Vorratskabel während des Durchtrennens wirken, gegenseitig aufheben oder zumindest reduziert werden.

Das Messer und/oder die Messer der Trennvorrichtung können derart positionierbar sein, dass sie von dem Vorratskabel, dem Restkabel und/oder dem abgetrennten Kabel beabstandet sind, während das Vorratskabel, das Restkabel und/oder das abgetrennte Kabel entlang der Längsachse des Vorratskabels bewegt wird/werden. Ein Vorteil kann sein, dass dadurch eine Reibung des Messers und/oder der Messer an dem Vorratskabel, dem Restkabel und/oder dem abgetrennten Kabel beispielsweise an der Kabelisolierung, vermieden werden kann.

In einer Ausführungsform kann die Trennvorrichtung ein Messer und einen dem Messer gegenüberliegenden mechanischen Widerstand aufweisen. Der mechanische Widerstand kann zentrisch bewegbar sein. Insbesondere können das Messer und der mechanische Widerstand zentrisch bewegbar sein. Der mechanische Widerstand kann dazu ausgebildet sein, die Tangentialkraft des Messers auszugleichen, die beim Durchtrennen des Vorratskabels auftreten kann.

Eine Kabelkonfektioniervorrichtung kann eine Abisoliereinheit aufweisen. Die Abisoliereinheit kann mindestens ein Messer aufweisen. Die Abisoliereinheit kann insbesondere ein erstes Messer und ein zweites Messer aufweisen. In einer Ausführungsform kann die Abisoliereinheit ein erstes Messer und ein dem ersten Messer gegenüberliegendes zweites Messer aufweisen. Das Messer kann eine V-förmige Schneide aufweisen. Das Messer kann als Rundmesser ausgebildet sein. Das Messer kann eine schräge Schneide aufweisen.

Zum Abisolieren des Restkabels und/oder des abgetrennten Kabels können das erste Messer und das zweite Messer in einer Schwenkbewegung zentrisch zu der Längsachse des Vorratskabels geführt werden. Zum Abisolieren des Restkabels und/oder des abgetrennten Kabels können das erste Messer und das zweite Messer in einer Linearbewegung zentrisch zu der Längsachse des Vorratskabels geführt werden.

Das erste Messer und das zweite Messer können wie bei einer Schere aneinander herangeführt werden, um die Isolation des Restkabels und/oder des abgetrennten Kabels zumindest teilweise einzuschneiden und/oder zu durchtrennen. Ein Messer mit einer V-förmigen Schneide kann den Vorteil haben, dass ein seitliches Verrutschen des Vorratskabels verhindert werden kann. Ein Vorteil kann sein, dass ein größerer Teil der Isolation eingeschnitten und/oder durchtrennt werden, ohne den Leiter des Restkabels und/oder des abgetrennten Kabels zu beschädigen. Durch das zumindest teilweise Einschneide und/oder Durchtrennen kann die Isolation in einen zu konservierenden Bereich und einen Überstand trennbar sein. Nach dem Einschneiden und/oder dem zumindest teilweisen Durchtrennen der Isolation können das erste Messer und das zweite Messer in der Position verharren, während das Restkabel und/oder das abgetrennte Kabel entlang der Längsachse des Vorratskabels bewegt werden kann. Der Überstand der Isolation kann hierbei durch die Messer an der Bewegung gehindert werden und der Leiter des Kabels kann aus dem Überstand der Isolation herausgezogen werden. Insbesondere für dicke Kabel (beispielsweise dicke Vorratskabel) kann es wichtig sein, dass die Form der Messer, insbesondere der Schneiden der Messer, korrespondierend zu der Kabelform ist, um einen möglichst großen Teil der Isolierung des Kabels einzuschneiden und/oder zu durchtrennen ohne den Leiter des Kabels zu beschädigen.

In einer Ausführungsform kann die Abisoliereinheit einen Rundschneider aufweisen. Der Rundschneider kann derart angeordnet und ausgebildet sein, die Isolation des Kabels entlang seines gesamten Umfangs einzuschneiden und/oder zu durchtrennen.

In einer Ausführungsform kann die Kabelkonfektioniervorrichtung eine Trenn- und Abisoliereinheit aufweisen. Die Trenn- und Abisoliereinheit kann zum Durchtrennen des Vorratskabels und zum Abisolieren des Restkabels und/oder des abgetrennten Kabels ausgebildet sein. In einer Ausführungsform kann die Trennvorrichtung weiterhin zum Abisolieren ausgebildet sein. In einer Ausführungsform kann die Abisoliereinheit weiterhin zum Durchtrennen des Vorratskabels ausgebildet sein. Ein Vorteil kann sein, dass Platz im Arbeitsbereich eingespart werden kann. Verschleißteile können vorteilhaft reduziert sein.

Die Kabelkonfektioniervorrichtung kann eine Vielzahl an Abisoliereinheiten aufweisen. Die Kabelkonfektioniervorrichtung kann eine erste Abisoliereinheit und eine zweite Abisoliereinheit aufweisen. Beispielsweise kann die erste Abisoliereinheit dazu eingerichtet und derart positioniert oder positionierbar sein, das vordere Ende des Restkabels zu bearbeiten, insbesondere abzuisolieren. Die zweite Abisoliereinheit kann dazu eingerichtet und derart positioniert oder positionierbar sein, das hintere Ende des abgetrennten Kabels zu bearbeiten, insbesondere abzuisolieren. Dies kann eine Beschleunigung des Konfektioniervorganges ermöglichen.

In einer Ausführungsform kann die Kabelkonfektioniervorrichtung die Trennvorrichtung, die erste Abisoliereinheit und die zweite Abisoliereinheit aufweisen. In einer vorteilhaften Ausführungsform können das erste Messer der Trennvorrichtung, das erste Messer der ersten Abisoliereinheit und das erste Messer der zweiten Abisoliereinheit durch einen gemeinsamen Aktuator gemeinsam bewegbar sein. In einer vorteilhaften Ausführungsform können das zweite Messer der Trennvorrichtung, das zweite Messer der ersten Abisoliereinheit und das zweite Messer der zweiten Abisoliereinheit durch einen gemeinsamen Aktuator gemeinsam bewegbar sein.

In einer Ausführungsform kann die Kabelkonfektioniervorrichtung die Trennvorrichtung, die erste Abisoliereinheit und die zweite Abisoliereinheit aufweisen. In einer vorteilhaften Ausführungsform können das erste Messer und das zweite Messer der Trennvorrichtung, das erste Messer und das zweite Messer der ersten Abisoliereinheit und das erste Messer und das zweite Messer der zweiten Abisoliereinheit durch einen gemeinsamen Aktuator bewegbar sein. In einer vorteilhaften Ausführungsform kann der gemeinsame Aktuator ein Motor mit einem Schneckengetriebe sein. Das erste Messer der Trennvorrichtung, das erste Messer der ersten Abisoliereinheit und das erste Messer der zweiten Abisoliereinheit kann durch das Schneckengetriebe entgegengesetzt zu dem zweiten Messer der Trennvorrichtung, dem zweiten Messer der ersten Abisoliereinheit und dem zweiten Messer der zweiten Abisoliereinheit bewegbar sein.

Eine Kabelkonfektioniervorrichtung kann eine Qualitätskontrolleinheit aufweisen. Die Qualitätskontrolleinheit kann dazu eingerichtet sein, die Qualität des Vorratskabels, die Qualität des abgetrennten Kabels, die Qualität des Restkabels, die Bearbeitung des vorderen Endes des Restkabels und/oder die Bearbeitung des hinteren Endes des abgetrennten Kabels zu prüfen. Die Qualitätskontrolle kann beispielsweise eine Sichtkontrolle per Bildaufnahme, gegebenenfalls unterstützt durch künstliche Intelligenz, umfassen. Die Qualitätskontrolle kann beispielsweise die Position und/oder die Qualität des gecrimpten Kontaktteils am Kabelende (beispielsweise vorderes Ende des Vorratskabels, vorderes Ende des Restkabels und/oder hinteres Ende des abgetrennten Kabels) kontrollieren. Die Qualitätskontrolle kann beispielsweise die Position und/oder die Qualität einer Dichtung am Kabelende (beispielsweise vorderes Ende des Vorratskabels, vorderes Ende des Restkabels und/oder hinteres Ende des abgetrennten Kabels) kontrollieren. Die Qualitätskontrolle kann eine elektrische Messung, beispielsweise eine Widerstandsmessung, und/oder eine mechanische Messung, beispielsweise eine Zugsteifigkeitsmessung, umfassen. Die Qualitätskontrolleinheit kann einen optischen Sensor aufweisen. Die Qualitätskontrolleinheit kann eine optische Kamera aufweisen. Die Qualitätskontrolleinheit kann einen mechanischen Sensor aufweisen. Die Qualitätskontrolleinheit kann einen elektrischen Sensor aufweisen.

Eine Kabelkonfektioniervorrichtung kann einen Abzugsgreifer aufweisen. Der Abzugsgreifer kann dazu eingerichtet sein, das abgetrennte Kabel nach der Beendigung der Bearbeitung des abgetrennten Kabels aus der Längsachse des Vorratskabels zu bewegen. Dies kann verhindern, dass nach der Beendigung der Bearbeitung des abgetrennten Kabels das abgetrennte Kabel in Kontakt kommt mit dem Vorratskabel (und/oder dem Restkabel), welches zur Konfektionierung des nächsten Kabels entlang der Längsachse des Vorratskabels in Richtung des abgetrennten Kabels transportiert wird.

Eine Kabelkonfektioniervorrichtung kann eine Vorschubeinheit aufweisen. Die Vorschubeinheit kann dazu ausgebildet sein, um das Vorratskabel und/oder das Restkabel entlang der Längsachse des Vorratskabels zu bewegen.

Mithilfe der Vorschubeinheit kann beispielsweise das Vorratskabel vom Vorrat in die Kabelkonfektioniervorrichtung bewegt werden. Eine Vorschubeinheit kann beispielsweise in Kombination mit einer Abisoliereinheit genutzt werden, insbesondere um das Kabel vom Überstand der Isolation zu trennen.

Eine Kabelkonfektioniervorrichtung kann eine Längenmessvorrichtung aufweisen. Eine Längenmessvorrichtung kann dazu ausgebildet sein, eine Distanz, um die eine Vorschubeinheit ein Kabel (insbesondere das Vorratskabel, das Restkabel und/oder das abgetrennte Kabel) bewegt hat, zu bestimmen. Die Längenmessvorrichtung kann dazu eingerichtete sein, die Länge eines Kabels (insbesondere des Vorratskabels, des Restkabels und/oder des abgetrennten Kabels) zu bestimmen. Eine Längenmessvorrichtung kann beispielsweise eine Messrolle aufweisen. In einer Ausführungsform kann die Längenmessvorrichtung ausgebildet sein die Länge des Kabels (insbesondere des Vorratskabels, des Restkabels und/oder des abgetrennten Kabels) durch den Vorschub der Vorschubeinheit zu bestimmen.

Eine Kabelkonfektioniervorrichtung kann eine Stützeinrichtung aufweisen. Eine Stützeinrichtung kann dazu ausgebildet sein, das vordere Ende des Vorratskabels an ein Abführband und/oder einen Fixierungsgreifer zu übergeben. In einer Ausführungsform kann die Stützeinrichtung dazu ausgebildet sein, das Vorratskabel beim Transport bis mindestens zum Bearbeitungsbereich abzustützen. In einer Ausführungsform kann eine Kabelkonfektioniervorrichtung zwei sich folgende Stützeinrichtungen aufweisen, um das Kabel (beispielsweise das Vorratskabel und/oder das Restkabel) über einen längeren Bereich zu stützen. Vorteilhaft kann ein Durchhängen und/oder Abknicken des vorderen Endes des Vorratskabels verhindert werden. Vorteilhafterweise kann eine Stützeinrichtung das vordere Ende des Vorratskabels während der Bearbeitung stabilisieren.

In einer Ausführungsform kann die Stützeinrichtung ein entlang der Längsachse des Vorratskabels verschiebbares Rohr aufweisen. In einer Ausführungsform kann die Stützeinrichtung ein Teleskoprohr aufweisen. In einer Ausführungsform kann die Stützeinrichtung einen Greifer aufweisen. Der Greifer kann beweglich in Relation zu der Längsachse des Vorratskabels gelagert sein.

Für den reibungslosen Betrieb einer Inline-Maschine kann es von Vorteil sein, wenn das Werkzeug oder die Werkzeuge der Bearbeitungseinheiten justiert werden können. Beispielsweise kann die Qualität der Bearbeitung eines Kabelendes durch eine Bearbeitungseinheit davon abhängen, ob das Werkzeug oder die Werkzeuge der Bearbeitungseinheit auf die Längsachse des Vorratskabels und/oder den Durchmesser des Vorratskabels justiert ist/sind. Je nach Bearbeitungseinheit kann es ausreichend sein, dass nur ein Werkzeug der Bearbeitungseinheit justierbar ist. Beispielsweise kann es ausreichend sein, den Crimper einer Crimpeinheit zu justieren ohne den Amboss der Crimpeinheit zu justieren.

In Folgenden werden weitere mögliche Definitionen, Details, Vorteile und Aspekte oder Ausführungsformen der erfindungsgemäßen Kabelkonfektioniervorrichtung und des Verfahrens zum Konfektionieren eines Kabels beschrieben.

Entsprechend einer Ausführungsform der Erfindung kann das Konfektionieren eines Kabels durch die Kabelkonfektioniervorrichtung auf das Anbringen eines Crimps an einem Ende des Kabels beschränkt sein. Beispielsweise kann eine Kabelkonfektioniervorrichtung eine Crimppresse sein. Optional, aber nicht zwingend, kann die Kabelkonfektioniervorrichtung auch zum Durchführen weiterer Kabelbearbeitungsschritte eingerichtet sein.

Entsprechend einer Ausführungsform der Erfindung kann die Kabelkonfektioniervorrichtung als alleinstehende Crimppresse, insbesondere als Tischpresse, als Teil einer Transfermaschine, als Schwenkarm-Maschine oder als Inline-Maschine ausgebildet sein. Insbesondere kann bei einer Tischpresse das Kabel von Hand eingeführt werden. Insbesondere kann bei einer Transfermaschine das Kabel entlang einer Einführungsachse in die Crimpeinheit zur Bearbeitung eingeführt werden, wobei die Einführungsachse nicht mit der Längsachse des Kabels übereinstimmt, insbesondere wobei die Einführungsachse quer zu der Längsachse des Kabels liegt.

Entsprechend einer Ausführungsform der Erfindung kann die Crimpeinheit zentrisch-schließend sein.

Entsprechend einer Ausführungsform der Erfindung kann seitlich bedeuten quer, insbesondre senkrecht, zu der Arbeitsachse. Beispielsweise kann seitlich bedeuten parallel zu einer Längsachse des Kabels (beispielsweise Vorratskabel).

Entsprechend einer Ausführungsform der Erfindung kann die erste Crimpwerkzeug-Baugruppe ein Bewegungsregelungselement aufweisen. Das Bewegungsregelungselement kann dazu ausgebildet sein, einer Auslenkung des ersten Crimpwerkzeuges aus der Arbeitsachse entgegen zu wirken.

Vorteilhafterweise kann das Bewegungsregelungselement einer Auslenkung des ersten Crimpwerkzeuges entgegenwirken. Hierdurch kann eine überproportionale Auslenkung des ersten Crimpwerkzeuges verhindert werden.

Beispielsweise kann - etwa durch ein Bewegungsregelungselement, welches eine elastische Rückstellkraft ausübt - bei einem dem Schließen nachfolgenden Öffnen der Crimpeinheit das erste Crimpwerkzeug zurück in eine Gleichgewichtsposition bewegt werden. Diese kann eine gleichmäßige Auslenkung des ersten Crimpwerkzeuges in alle seitlichen Richtungen gewährleisten.

In einem weiteren Beispiel kann - etwa durch ein die Auslenkung dämpfendes Bewegungsregelungselement - eine Bewegung, verursacht beispielsweise durch Vibrationen der Vorrichtung, des ersten Crimpwerkzeuges ohne externe Krafteinwirkung auf das erste Crimpwerkzeug verhindert werden.

Beispielsweise kann bei einem dem Schließen nachfolgenden Öffnen der Crimpeinheit das - beispielsweise dämpfende - Bewegungsregelungselement das erste Crimpwerkzeug in der ausgerichteten Position halten. Hierdurch kann Verschleiß an der ersten und zweiten Crimpwerkzeug-Baugruppe verringert werden.

Entsprechend einer Ausführungsform der Erfindung kann das Bewegungsregelungselement ein Dämpfungselement aufweisen, um eine Auslenkung des ersten Crimpwerkzeuges aus der Arbeitsachse zu dämpfen.

Beispielsweise kann das Dämpfungselement ein viskoses Fluid (zum Beispiel Öl, insbesondere Quetschöl, oder eine andere Flüssigkeit mit hoher Viskosität) sein. Beispielsweise kann das Dämpfungselement ein hydraulisches System sein.

Vorteilhafterweise kann das Dämpfungselement eine Auslenkung des ersten Crimpwerkzeuges dämpfen. Hierdurch kann eine überproportionale Auslenkung des ersten Crimpwerkzeuges verhindert werden. Ebenfalls kann eine Bewegung des ersten Crimpwerkzeuges ohne externe Krafteinwirkung auf das erste Crimpwerkzeug verhindert werden. Insbesondere kann bei einem dem Schließen nachfolgenden Öffnen der Crimpeinheit das Dämpfungselement das erste Crimpwerkzeug in der ausgerichteten Position halten. Hierdurch kann Verschleiß der ersten und zweiten Crimpwerkzeug-Baugruppe verringert werden.

Entsprechend einer Ausführungsform der Erfindung kann das Bewegungsregelungselement ein elastisches Element aufweisen, um einer seitlichen Auslenkung des ersten Crimpwerkzeuges (42) weg von einer Gleichgewichtsposition entgegenzuwirken.

Beispielsweise kann das Bewegungsregelungselement eine oder mehrere Federelement umfassen. Typischerweise kann das Bewegungsregelungselement eine Gleichgewichtsposition des ersten Crimpwerkzeuges festlegen. Beispielsweise kann das Bewegungsregelungselement das erste Crimpwerkzeug in eine Gleichgewichtsposition zurückbewegen. Die Gleichgewichtsposition erlaubt typischerweise eine seitliche Ausrichtung des ersten Crimpwerkzeuges in mindestens zwei Richtungen, wobei in speziellen Ausführungsformen das erste Crimpwerkzeug in die mindestens zwei Richtungen gleich weit bewegt werden kann.

Vorteilhafterweise kann das elastische Element einer Auslenkung des ersten Crimpwerkzeuges entgegenwirken. Hierdurch kann eine überproportionale Auslenkung des ersten Crimpwerkzeuges verhindert werden. Ebenfalls kann bei einem dem Schließen nachfolgenden Öffnen der Crimpeinheit das erste Crimpwerkzeug zurück in eine Gleichgewichtsposition bewegt werden. Diese kann eine gleichmäßige Auslenkung des ersten Crimpwerkzeuges in all seitlichen Richtungen gewährleisten.

Beispielsweise kann das Bewegungsregelungselement eine Kombination von elastischem Elements und das dämpfendem Element umfassen. Vorteilhafterweise kann das Entgegenwirken des elastischen Elements und das Dämpfen des Dämpfungselements aufeinander abgestimmt sein. Hierdurch können die Vorteile des Bewegungsregelungselements und des Dämpfungselements, insbesondere bezogen auf die jeweilige Anwendung, optimiert sein.

Beispielsweise kann eine Gleichgewichtsposition des ersten Crimpwerkzeuges die Position sein, in der sich das erste Crimpwerkzeug befindet, wenn keine externe Kraft, insbesondere keine Kraft der zweiten Crimpwerkzeug-Baugruppe, auf das erste Crimpwerkzeug wirkt.

Das Bewegungsregelungselement ist optional und kann auch weggelassen werden.

Entsprechend einer Ausführungsform der Erfindung kann das erste Crimpwerkzeug ein Amboss sein.

Entsprechend einer Ausführungsform der Erfindung kann ein Amboss einen Drahtamboss und/oder einen Isolationsamboss umfassen. Beispielsweise können der Drahtamboss und der Isolationsamboss in einem einzigen Amboss vereint sein. Beispielsweise können der Drahtamboss und der Isolationsamboss separate Teile sein, insbesondere handelt es sich dann um einen zweiteiligen Amboss.

Entsprechend einer Ausführungsform der Erfindung kann das zweite Crimpwerkzeug ein Drahtcrimper umfassen. Der Drahtcrimper kann insbesondere dazu ausgebildet sein, den Drahtcrimp des Kontaktteils unelastisch zu verformen. Beispielsweise kann das zweite Crimpwerkzeug einen Isolationscrimper umfassen. Der Isolationscrimper kann insbesondere dazu ausgebildet sein, den Isolationscrimp des Kontaktteils unelastisch zu verformen.

Entsprechend einer Ausführungsform der Erfindung kann das erste Crimpwerkzeug ein Drahtcrimper umfassen. Der Drahtcrimper kann insbesondere dazu ausgebildet sein, den Drahtcrimp des Kontaktteils unelastisch zu verformen. Beispielsweise kann das erste Crimpwerkzeug einen Isolationscrimper umfassen. Der Isolationscrimper kann insbesondere dazu ausgebildet sein, den Isolationscrimp des Kontaktteils unelastisch zu verformen.

Entsprechend einer Ausführungsform der Erfindung kann das zweite Crimpwerkzeug ein Amboss sein. Entsprechend einer Ausführungsform der Erfindung kann das erste Crimpwerkzeug ein Amboss sein und das zweite Crimpwerkzeug kann einen Drahtcrimper umfassen. Typischerweise ist die geometrische Ausdehnung des Amboss entlang der Arbeitsachse geringer als die des Drahtcrimpers. Typischerweise ist der Amboss weniger komplex als sein Gegenstück (zum Beispiel der Drahtcrimper und/oder der Isolationscrimper). Daher kann es von Vorteil sein, dass das erste Crimpwerkzeug ein Amboss ist, da dieser leichter beweglich gelagert werden kann. Des Weiteren kann die Kraftübertragung des zweiten Crimpwerkzeuges auf das erste Crimpwerkzeug entlang der Arbeitsachse effizienter in eine Kraft in eine seitliche Richtung erfolgen, je näher der Kraftübertragungspunkt an der Lagerung des ersten Crimpwerkzeuges ist. Die erfindungsgemäße Ausrichtung des Amboss kann daher bevorzugt sein.

Entsprechend einer Ausführungsform der Erfindung kann die erste Crimpwerkzeug-Baugruppe eine erste Lagerungseinheit aufweisen, wobei die erste Lagerungseinheit das erste Crimpwerkzeug mit einem vorbestimmten seitlichen Spiel beweglich lagert, so dass das erste Crimpwerkzeug gegenüber der ersten Lagerungseinheit mit dem vorbestimmten seitlichen Spiel bewegbar ist.

Vorteilhafterweise kann das seitliche Spiel entsprechend der jeweiligen Anwendung gewählt und/oder angepasst werden. Vorteilhafterweise kann ein Spiel zwischen einem Element der ersten Lagerungseinheit und einem Element des ersten Crimpwerkzeuges eine einfache Art sein, eine Ausrichtung des ersten Crimpwerkzeuges durch die zweite Crimpwerkzeug-Baugruppe zu ermöglichen.

Entsprechend einer Ausführungsform der Erfindung kann die erste Lagerungseinheit das erste Crimpwerkzeug schwimmend lagern.

Entsprechend einer Ausführungsform der Erfindung kann die erste Lagerungseinheit eine Lager-Gleitfläche aufweisen und das erste Crimpwerkzeug kann eine Crimp-Gleitfläche aufweisen. Das erste Crimpwerkzeug kann mit der Crimp-Gleitfläche auf der Lager-Gleitfläche der ersten Lagerungseinheit gelagert sein.

Beispielsweise kann die Crimp-Gleitfläche in mindestens eine Dimension kleiner sein als die Lager-Gleitfläche. Durch die Lagerung des ersten Crimpwerkzeuges mit der Crimp-Gleitfläche auf der Lager-Gleitfläche kann das erste Crimpwerkzeug in der mindestens einen Dimension bewegt werden. Vorteilhafterweise ist die Crimp-Gleitfläche und/oder die Lager-Gleitfläche so beschaffen, dass ein Gleiten der beiden Flächen aufeinander reibungsfreier möglich ist.

Entsprechend einer Ausführungsform der Erfindung kann die erste Lagerungseinheit das erste Crimpwerkzeug (35a) rollend lagern.

Beispielsweise kann die erste Lagerungseinheit eine Rollfläche aufweisen und das Crimpwerkzeug eine, bevorzugt mindestens zwei, Rollen aufweisen. Beispielsweise kann die erste Lagerungseinheit eine, bevorzugt mindestens zwei, Rollen aufweisen und das Crimpwerkzeug eine Rollfläche aufweisen. Vorteilhafterweise kann so Reibung zwischen der ersten Lagerungseinheit und dem ersten Crimpwerkzeug verringert werden.

Entsprechend einer Ausführungsform der Erfindung kann die erste Lagerungseinheit das erste Crimpwerkzeug über ein Langloch in der ersten Lagerungseinheit und/oder dem ersten Crimpwerkzeug lagern.

Entsprechend einer Ausführungsform der Erfindung kann das erste Crimpwerkzeug ein seitlich zu der Arbeitsachse verlaufendes erstes Langloch aufweisen. Die erste Lagerungseinheit kann das erste Crimpwerkzeug mittels des ersten Langloches lagern.

Insbesondere kann mit Bezug auf das Langloch der Begriff "seitlich" quer (senkrecht) zu der Arbeitsachse bedeuten. Insbesondere kann mit Bezug auf das Langloch der Begriff "seitlich" quer (senkrecht) zu der Längsachse des Kabels bedeuten.

Entsprechend einer Ausführungsform der Erfindung kann die erste Lagerungseinheit einen ersten Stift aufweisen, welcher das erste Langloch durchdringt, um das erste Crimpwerkzeug zu lagern.

Entsprechend einer Ausführungsform der Erfindung kann das erste Crimpwerkzeug in einer Ebene beweglich gelagert sein. Vorteilhafterweise kann ein Kippen des ersten Crimpwerkzeuges vermieden werden. Vorteilhafterweise kann eine Höhe des Crimpwerkzeuges entlang der Arbeitsachse konstant bleiben.

Entsprechend einer Ausführungsform der Erfindung kann das erste Crimpwerkzeug in einer Linie beweglich gelagert sein.

Entsprechend einer Ausführungsform der Erfindung kann das erste Crimpwerkzeug in Relation zu der Arbeitsachse schwenkbar sein. Vorteilhafterweise kann ein Kippen des ersten Crimpwerkzeuges vermieden werden. Vorteilhafterweise kann eine Höhe des Crimpwerkzeuges entlang der Arbeitsachse konstant bleiben. Vorteilhafterweise kann eine Bewegung des ersten Crimpwerkzeuges in eine unerwünschte Richtung vermieden werden.

Beispielsweise kann das erste Crimpwerkzeug um eine Schwenkachse schwenkbar sein, wobei die Schwenkachse quer zur Arbeitsachse angeordnet ist. Vorteilhafterweise kann so eine Ausrichtung des ersten Crimpwerkzeuges durch die zweite Crimpwerkzeug-Baugruppe möglichst einfach gestaltet sein.

Entsprechend einer Ausführungsform der Erfindung kann eine von der ersten und zweiten Crimpwerkzeug-Baugruppe, vorzugsweise die erste Crimpwerkzeug-Baugruppe, entlang der Arbeitsachse ortsfest in der Kabelkonfektioniervorrichtung angeordnet sein, und die andere von der ersten und zweiten Crimpwerkzeug-Baugruppe, vorzugsweise die zweite Crimpwerkzeug-Baugruppe, entlang der Arbeitsachse bewegbar in der Kabelkonfektioniervorrichtung angeordnet sein, um die Crimpeinheit zu öffnen und zu schließen.

Ob eine solche Crimpeinheit mit nur einer beweglichen Crimpwerkzeug-Baugruppe oder eine Crimpeinheit mit zwei gegenüberliegenden beweglichen Crimpwerkzeug-Baugruppen vorgesehen werden, kann von verschiedenen Begebenheiten abhängen.

Beispielsweise kann eine Crimpeinheit mit nur einer beweglichen Crimpwerkzeug-Baugruppe eine Crimpeinheit sein, welche in eine Crimppresse verbaut werden kann und aus einer beweglichen Crimpwerkzeug-Baugruppe und einer ortsfesten Crimpwerkzeug-Baugruppe besteht, wobei die bewegliche Crimpwerkzeug-Baugruppe eine eigene Führung aufweist kann, um eine lineare Bewegung entlang der Arbeitsachse auszuüben. So eine Crimpeinheit mit nur einer beweglichen Crimpwerkzeug-Baugruppe kann besonders einfach zu bauen und wartungsfreundlich sein. Außerdem kann die Crimpeinheit zu beliebigen Crimppressen, passen, insbesondere wenn die Schnittstelle normiert ist.

Entsprechend einer Ausführungsform der Erfindung kann die erste und zweite Crimpwerkzeug-Baugruppe entlang der Arbeitsachse bewegbar in der Kabelkonfektioniervorrichtung angeordnet sein, um die Crimpeinheit zentrisch zu öffnen und zu schließen.

Beispielsweise kann die erste und zweite Crimpwerkzeug-Baugruppe zentrisch schließend gelagert sein. Insbesondere kann zum Schließen der Crimpeinheit die erste Crimpwerkzeug-Baugruppe entlang der Arbeitsachse in Richtung der zweiten Crimpwerkzeug-Baugruppe bewegbar angeordnet sein, und die zweite Crimpwerkzeug-Baugruppe entlang der Arbeitsachse in Richtung der ersten Crimpwerkzeug-Baugruppe bewegbar angeordnet sein. Insbesondere kann zum Öffnen der Crimpeinheit die erste Crimpwerkzeug-Baugruppe entlang der Arbeitsachse von der zweiten Crimpwerkzeug-Baugruppe weg bewegbar angeordnet sein, und die zweite Crimpwerkzeug-Baugruppe entlang der Arbeitsachse von der ersten Crimpwerkzeug-Baugruppe weg bewegbar angeordnet sein.

Beispielsweise kann ein Vorteil einer Crimpeinheit mit zwei beweglichen Crimpwerkzeug-Baugruppen darin liegen, dass sie vor allem bei kleinen zu crimpenden Kontaktteilen weniger geöffnet zu werden braucht, weil beide Crimpwerkzeug-Baugruppe aus der Kabelachse bewegt und so für die Zuführung des Kontaktteils und der Kabelenden Platz gemacht werden kann. Dies kann vor allem bei Inline-Maschinen von Vorteil sein. Außerdem kann ein Absenken des Kabels beim Schließen der Crimpeinheit vermieden werden, was insbesondere bei Inline-Maschinen einen weiteren Vorteil darstellen kann. Eine Crimpeinheit mit zwei beweglichen Crimpwerkzeug-Baugruppen kann kostengünstig realisiert werden, indem die Führungen der ersten und zweiten Crimpwerkzeug-Baugruppe auf der Crimppresse vorgesehen werden.

Beispielsweise kann dies vorteilhaft sein für eine Inline-Maschine. Des Weiteren kann diese Ausführungsform vorteilhaft sein für eine bestimmte Sorte von Kontaktteilen, die mit der Crimpeinheit gecrimpt werden sollen.

Entsprechend einer Ausführungsform der Erfindung kann die zweite Crimpwerkzeug-Baugruppe eine Aussparung aufweisen. Die Aussparung kann in seitlicher Richtung von einem Paar von Armen begrenzt sein. Die Aussparung kann derart ausgebildet sein, dass das erste Crimpwerkzeug in die Aussparung einführbar ist, wobei sich die Aussparung entlang der Arbeitsachse erstreckt und zu einem distalen Ende der zweiten Crimpwerkzeug-Baugruppe hin graduell aufweitet.

Beispielsweise kann die Aussparung in einer seitlichen Richtung verlaufen. Beispielsweise kann die Aussparung auf einer der ersten Crimpwerkzeug-Baugruppe zugewandten Seite angeordnet sein. Beispielsweise kann sich die Aussparung von einem distalen Ende in Richtung eines proximalen Endes gegenüber dem distalen Ende, insbesondere graduell, verjüngen. Beispielsweise können die Wände der beiden Arme die der Aussparung zugewandt sind schräg im Vergleich zu der Arbeitsachse verlaufen.

Vorteilhafterweise kann das erste Crimpwerkzeug entlang der Arme gleiten, um von der zweiten Crimpwerkzeug-Baugruppe ausgerichtet zu werden. Vorteilhafterweise können die Arme derartig ausgestaltet sein, dass Verschleiß an dem der ersten Crimpwerkzeug und/oder der zweiten Crimpwerkzeug-Baugruppe verringert wird, insbesondere durch ein Verringerung der Reibung zwischen dem ersten Crimpwerkzeug und der zweiten Crimpwerkzeug-Baugruppe.

Entsprechend einer Ausführungsform der Erfindung kann die Kabelkonfektioniervorrichtung eine weitere Crimpeinheit aufweisen. Die weitere Crimpeinheit kann eine weitere erste Crimpwerkzeug-Baugruppe mit einem weiteren ersten Crimpwerkzeug und ein entlang einer weiteren Arbeitsachse gegenüberliegende weitere zweite Crimpwerkzeug-Baugruppe aufweisen, wobei die weitere erste Crimpwerkzeug-Baugruppe und die weitere zweite Crimpwerkzeug-Baugruppe entlang der weiteren Arbeitsachse relativ zueinander bewegbar angeordnet sein können, um die weitere Crimpeinheit zu öffnen und zu schließen. Die weitere zweite Crimpwerkzeug-Baugruppe kann gestaltet sein, um bei einem Schließen der weiteren Crimpeinheit das weitere erste Crimpwerkzeug seitlich auszurichten.

Vorteilhafterweise kann die Kabelkonfektioniervorrichtung dadurch Kontaktteile an zwei Kabelenden anbringen. Vorteilhafterweise kann die Kabelkonfektioniervorrichtung dadurch Kontaktteile an einem vorderen Kabelenden und einem hintern Kabelende anbringen.

Entsprechend einer Ausführungsform der Erfindung können die erste Crimpwerkzeug-Baugruppe und die weitere erste Crimpwerkzeug-Baugruppe durch einen gemeinsamen Mechanismus, bewegt werden. Insbesondere können die erste Crimpwerkzeug-Baugruppe und die weitere erste Crimpwerkzeug-Baugruppe auf einem gemeinsamen ersten Schlitten angeordnet sein, um die erste Crimpwerkzeug-Baugruppe und die weitere erste Crimpwerkzeug-Baugruppe gemeinsam zu bewegen.

Entsprechend einer Ausführungsform der Erfindung können die zweite Crimpwerkzeug-Baugruppe und die weitere zweite Crimpwerkzeug-Baugruppe durch einen gemeinsamen Mechanismus, bewegt werden. Insbesondere können die zweite Crimpwerkzeug-Baugruppe und die weitere zweite Crimpwerkzeug-Baugruppe auf einem gemeinsamen zweite Schlitten angeordnet sein, um die zweite Crimpwerkzeug-Baugruppe und die weitere zweite Crimpwerkzeug-Baugruppe gemeinsam zu bewegen.

Entsprechend einer Ausführungsform der Erfindung können der erste Schlitten und der zweite Schlitten gemeinsam, insbesondere gemeinsam zentrisch-schließend, bewegt/angetrieben werden.

Entsprechend einer Ausführungsform der Erfindung kann die erste Crimpwerkzeug-Baugruppe einen Adapter aufweisen. Der Adapter kann dazu vorgesehen sein, dass das erste Crimpwerkzeug in der Lagerungseinheit gelagert werden kann. Beispielsweise kann das erste Crimpwerkzeug ein mehrteiliger Amboss sein. Vorteilhafterweise kann die erste Crimpwerkzeug-Baugruppe einen Adapter pro Teil des Amboss aufweisen, um jedes Teil des Amboss, insbesondere individuell, in der Lagerungseinheit zu lagern.

### Detaillierte Beschreibung der Figuren

Im Folgenden wird im Detail auf die verschiedenen Ausführungsformen Bezug genommen, von denen ein oder mehrere Beispiele in jeder Abbildung dargestellt sind. Jedes Beispiel dient der Erläuterung und ist nicht als Einschränkung zu verstehen. So können beispielsweise Merkmale, die als Teil einer Ausführungsform oder eines Aspekts abgebildet oder beschrieben sind, bei oder in Verbindung mit einer anderen Ausführungsform oder einem anderen Aspekt verwendet werden, um eine weitere Ausführungsform oder einen weiteren Aspekt zu erhalten. Es ist beabsichtigt, dass die vorliegende Offenbarung solche Modifikationen und Variationen umfasst.

Im nachfolgenden wird die Konfektionierung (Konfektionierungsprozess) eines Kabels durch eine Kabelkonfektioniervorrichtung 100 beispielhaft anhand der Figuren 1 erläutert. Die Erläuterung bezieht sich auf eine beispielhafte Inline-Kabelkonfektioniervorrichtung 100 mit einer zentrisch schließenden Trenn- und Abisoliereinheit 40, einer vorderen Crimpeinheit 30a, einer hinteren Crimpeinheit 30b, einer Vorschubeinheit 10, einer Stützeinrichtung 50 und einem Fixierungsgreifer 60.

Figur 1 dient der Erläuterung der Funktionsweise einer Kabelkonfektioniervorrichtung, die entsprechend eines Aspekts der Erfindung ausgebildet sein kann. Figure 2 dient der Erläuterung eines Trägerstreifens und der verschiedenen Elemente eines Kontaktteils. Die Figuren 3 bis 8 dienen der Erklärung einer Crimpeinheit, wie sie in einer erfindungsgemäßen Kabelkonfektioniervorrichtung vorkommen kann.

Das Vorratskabel kann durch die Vorschubeinheit 10 entlang der Längsachse 7 des Vorratskabels in Richtung eines Abführbands und/oder des Fixierungsgreifers 60 bewegt werden. Diese Richtung wird im Folgenden als Vorwärtsrichtung bezeichnet. Das vordere Ende 2 des Vorratskabels kann beim Durchqueren eines ansonsten einbautenfreien Bereichs bis mindestens zum Erreichen des Bearbeitungsbereichs durch eine Bewegung der Stützeinrichtung 50 gestützt werden. Das vordere Ende 2 des Vorratskabels kann auf dem Abführband abgelegt sein. Das Abführband kann das vordere Ende 2 des Vorratskabels in derselben Geschwindigkeit bewegen, wie das Vorratskabel von der Vorschubeinheit 10 bewegt wird. Nachdem eine vordefinierte Länge des Vorratskabels an der Trenn- und Abisoliereinheit 40 vorbeigeführt wurde, kann der Fixierungsgreifer 60 das Vorratskabel greifen. Die Trenn- und Abisoliereinheit 40 kann zentrisch so weit geschlossen werden, um das Vorratskabel zu durchtrennen. Das Restkabel 3 und das abgetrennte Kabel 5 können durch das Durchtrennen des Vorratskabels entstehen. Ein vorderes Ende 4 des Restkabels 3 kann entstehen. Das abgetrennte Kabel 5 kann ein hinteres Ende 6 und ein vorderes Ende aufweisen, wobei das vordere Ende des abgetrennten Kabels 5 dem bisherigen (vorigen) vorderen Ende des bisherigen Vorratskabels entsprechen kann. Die Vorschubeinheit 10 kann das Restkabel 3 in eine Position bewegen, in der das vordere Ende 4 des Restkabels 3 um eine vordefinierte Länge über ein vorderes Abisoliermesser der Trenn- und Abisoliereinheit 40 hinausragt. Der Fixierungsgreifer 60 und/oder das Abführband kann das abgetrennte Kabel 5 in eine Position bewegen, in der das hintere Ende 6 des abgetrennten Kabels 5 um eine vordefinierte Länge über ein hinteres Abisoliermesser der Trenn- und Abisoliereinheit 40 hinausragt. Die Trenn- und Abisoliereinheit 40 kann zentrisch soweit geschlossen werden, dass die Isolierung 9 des Restkabels 3 und/oder die Isolierung 9 des abgetrennten Kabels 5 zumindest teilweise durchtrennt wird. Insbesondere kann die Trenn- und Abisoliereinheit 40 dazu ausgebildet sein, die Isolierung 9 des Restkabels 3 und die Isolierung 9 des abgetrennten Kabels 5 gleichzeitig zumindest teilweise zu durchtrennen. Die Vorschubeinheit 10 kann das Restkabel 3 entgegengesetzt zur Vorwärtsrichtung (rückwärts) entlang der Längsachse 7 des Vorratskabels bewegen, so dass ein Teil der Isolierung (Überstand) des Restkabels 3 vom Leiter des Restkabels 3 abgezogen wird. Der Fixierungsgreifer 60 und/oder das Abführband kann das abgetrennte Kabel 5 vorwärts entlang der Längsachse 7 des Vorratskabels bewegen, so dass ein Teil der Isolierung (Überstand) des abgetrennten Kabels 5 vom Leiter des abgetrennten Kabels 5 abgezogen wird. Die Vorschubeinheit 10 kann anschließend das Restkabel 3 in eine Position bewegen, in der das vordere Ende 4 des Restkabels 3 in einer vordefinierten Position zu der vorderen Crimpeinheit 30a angeordnet ist. Der Fixierungsgreifer 60 und/oder das Abführband kann das abgetrennte Kabel 5 in eine Position bewegen, in der das hintere Ende 6 des abgetrennten Kabels 5 in einer vordefinierten Position zu der hinteren Crimpeinheit 30b angeordnet ist. Die vordere Crimpeinheit 30a und die hintere Crimpeinheit 30b können durch einen gemeinsamen Mechanismus zentrisch bewegt, insbesondere zentrisch geschlossen, werden, um am vorderen Ende 4 des Restkabels 3 (insbesondere durch die vordere Crimpeinheit 30a) und am hinteren Ende 6 des abgetrennten Kabels 5 (insbesondere durch die hintere Crimpeinheit 30b) jeweils ein Kontaktteil 21 anzubringen. Beim Schließen der vorderen und der hintern Crimpeinheit kann ein erstes vorderes Crimpwerkzeug der vorderen Crimpeinheit und ein erstes hinteres Crimpwerkzeug der hinteren Crimpeinheit jeweils durch eine zweite vordere Crimpwerkzeug-Baugruppe und eine zweite hintere Crimpwerkzeug-Baugruppe ausgerichtet werden. Anschließend können die vordere Crimpeinheit 30a und die hintere Crimpeinheit 30b durch einen gemeinsamen Mechanismus geöffnet werden, um das vordere Ende 4 des Restkabels 3 und das hintere Ende 6 des abgetrennten Kabels 5 freizugeben. Ein Abzugsgreifer kann das gecrimpte abgetrennte Kabel 5 von dem Fixierungsgreifer 60 übernehmen, um es aus der Längsachse 7 des Vorratskabels zu bewegen. Insbesondere können die vordere und die hintere Crimpeinheit entsprechend eines Aspekts der Erfindung ausgebildet sein.

Figure 2a zeigt eine mögliche Ausführungsform eines Trägerstreifens 20 (siehe auch Figur 4). Eine Vielzahl von Kontaktteilen 21 kann an dem Trägerstreifen 20 befestigt sein. Eine Trägerstreifenzufuhr kann an dem ersten und/oder an dem zweiten Crimpwerkzeug 31a, 31b und/oder der Crimpeinheit 30 montiert sein (siehe auch Figur 4). Die Trägerstreifenzufuhr kann einen Trägerstreifen 20 derartig bewegen, dass ein Kontaktteil 21 zwischen dem ersten Crimpwerkzeug und dem zweiten Crimpwerkzeug positioniert wird, insbesondere vor dem Crimpvorgang. Das zwischen dem Crimper und dem Amboss positionierte Kontaktteil 21 kann während des Schließens der Crimpeinheit unelastisch verformt werden. Während des Schließens oder des anschließenden Öffnens der Crimpeinheit kann das Kontaktteil 21 von dem Trägerstreifen 20 gelöst werden.

Die Figuren 2b und 2c zeigen Kabelenden, beispielsweise das vordere Ende 4 des Restkabels 3, das vordere Ende des abgetrennten Kabels und/oder das hintere Ende 6 des abgetrennten Kabels 5, nach dem Crimpvorgang. Die Isolierung 9 eines Teils des Kabelendes 4, 6 kann abisoliert sein, sodass der Leiter 8 des jeweiligen Kabels frei zugänglich sein kann. Das Kontaktteil 21 kann drei Teile aufweisen. Das Kontaktteil 21 kann einen Isolationscrimp 23 aufweisen. Das Kontaktteil 21 kann einen Drahtcrimp 22 aufweisen. Das Kontaktteil 21 kann eine Kontaktzone 24 aufweisen. Das Kontaktteil 21 kann einen Isolationscrimp 23, einen Drahtcrimp 22 und eine Kontaktzone 24 aufweisen. Die Kontaktzone 24 kann dazu ausgebildet sein, einen elektrischen Kontakt zwischen dem Kabelende 4, 6 und einem anderen Gegenstand herzustellen.

Der Isolationscrimp 23 des Kontaktteils 21 kann derartig unelastisch verformt sein, dass er die Isolation 9 des Kabels, zumindest teilweise, umhüllt. Der unelastisch verformte Isolationscrimp 23 kann die Isolation 9 des Kabels einklemmen, um das Kontaktteil 21 mechanisch mit dem Kabelende 4, 6 zu verbinden.

Der Drahtcrimp 22 des Kontaktteils 21 kann derartig unelastisch verformt sein, dass er den Leiter 8 des Kabels, zumindest teilweise, umhüllt. Der unelastisch verformte Drahtcrimp 22 kann den Leiter 8 des Kabels einklemmen, um das Kontaktteil 21 mechanisch und elektrisch mit dem Kabelende 4, 6 zu verbinden.

Die Figur 3 zeigt eine Crimpeinheit 30. Die Crimpeinheit 30 weist eine erste Crimpwerkzeug-Baugruppe 140 mit einem ersten Crimpwerkzeug 142 und eine zweite Crimpwerkzeug-Baugruppe 150 mit einem zweiten Crimpwerkzeug 152 auf. Die erste und die zweite Crimpwerkzeug-Baugruppe 140, 150 sind entlang einer Arbeitsachse A gegenüber voneinander angeordnet. Die erste Crimpwerkzeug-Baugruppe 140 kann entlang der Arbeitsachse A ortsfest sein. Alternativ kann die erste Crimpwerkzeug-Baugruppe 140 entlang der Arbeitsachse A relativ zu der zweiten Crimpwerkzeug-Baugruppe bewegbar angeordnet sein. Die zweite Crimpwerkzeug-Baugruppe 150 kann entlang der Arbeitsachse A relative zu der ersten Crimpwerkzeug-Baugruppe 140 bewegbar angeordnet sein, insbesondere durch einen Schlitten. Eine Trägerstreifenzufuhr 70 kann ein Kontaktteil 21 relative zu dem ersten Crimpwerkzeug platzieren. Beim Schließen der Crimpeinheit 30 kann das Kontaktteil 21 unelastisch so verformt werde, dass ein Kabelende zumindest teilweise umschließt. Damit dieser sogenannte Crimpvorgang fehlerfrei erfolgen kann, wird das erste Crimpwerkzeug 142 beim Schließen der Crimpeinheit 30 von der zweiten Crimpwerkzeug-Baugruppe 150 ausgerichtet. Hierfür kann das erste Crimpwerkzeug schwenkbar um eine Schwenkachse S gelagert sein oder das erste Crimpwerkzeug kann entlang einer Auslenkungsachse L auslenkbar sein.

Figur 4a zeigt eine erste und zweite Crimpwerkzeug-Baugruppe 140, 150 mit einem ersten bzw. zweiten Crimpwerkzeug 142, 152. Des Weiteren kann die erste Crimpwerkzeug-Baugruppe 140 eine erste Lagerungseinheit 300 aufweisen. Das erste Crimpwerkzeug 142 kann durch die erste Lagerungseinheit 300 schwimmend, gleitend, rollend und/oder schwenkbar gelagert sein. Bei einer gleitenden Lagerung kann das erste Crimpwerkzeug 142 mit einer Crimp-Gleitfläche 148 in Kontakt mit einer Lager-Gleitfläche 302 der Lagerungseinheit 300 sein. Ein vorbestimmtes seitliches Spiel 143 des ersten Crimpwerkzeuges 142 kann durch Seitenwände/Anschläge 308 der Lagerungseinheit 300 bestimmt sein.

Figur 4b zeigt eine erste und zweite Crimpwerkzeug-Baugruppe 140, 150 mit einem ersten bzw. zweiten Crimpwerkzeug 142, 152. Des Weiteren kann die erste Crimpwerkzeug-Baugruppe 140 eine erste Lagerungseinheit 300 aufweisen. Das erste Crimpwerkzeug 142 kann durch die erste Lagerungseinheit 300 schwimmend, gleitend, rollend und/oder schwenkbar gelagert sein. Bei einer gleitenden Lagerung kann das erste Crimpwerkzeug 142 mit einer Crimp-Gleitfläche 148 in Kontakt mit einer Lager-Gleitfläche 302 der Lagerungseinheit 300 sein. Ein vorbestimmtes seitliches Spiel 143 des ersten Crimpwerkzeuges 142 kann durch Seitenwände/Anschläge 308 der Lagerungseinheit 300 bestimmt sein. Die erste Crimpwerkzeug-Baugruppe 142 kann ein Bewegungsregelungselement 146 aufweisen. Das Bewegungsregelungselement 146 kann ein elastisches Element aufweisen. Das elastische Element kann einer seitlichen Auslenkung des ersten Crimpwerkzeuges 142 weg von einer Gleichgewichtsposition entgegenwirken. Hierzu kann das Bewegungsregelungselement 146 jeweils zwischen einer Seitenwand/Anschlag 308 der Lagereinheit 300 und dem ersten Crimpwerkzeug 142 ein elastisches Element aufweisen.

Figur 4c zeigt eine erste Crimpwerkzeug-Baugruppe 140 mit einem ersten Crimpwerkzeug 142. Des Weiteren kann die erste Crimpwerkzeug-Baugruppe 140 eine erste Lagerungseinheit 300 aufweisen. Das erste Crimpwerkzeug 142 kann durch die erste Lagerungseinheit 300 schwimmend, gleitend, rollend und/oder schwenkbar gelagert sein. Bei einer rollenden Lagerung kann das erste Crimpwerkzeug 142 und/oder die Lagerungseinheit 300 eine, vorzugsweise mindestens zwei, Rollen 310 aufweisen. Ein vorbestimmtes seitliches Spiel 143 des ersten Crimpwerkzeuges 142 kann durch Seitenwände/Anschläge 308 der Lagereinheit 300 bestimmt sein. Die erste Crimpwerkzeug-Baugruppe 140 kann ein Bewegungsregelungselement 146 aufweisen. Das Bewegungsregelungselement 146 kann ein Dämpfungselement aufweisen. Das Dämpfungselement kann eine seitlichen Auslenkung des ersten Crimpwerkzeuges 142 dämpfen. Das Dämpfungselement kann beispielsweise Öl sein. Hierzu kann das Bewegungsregelungselement 146 jeweils zwischen einer Seitenwand/Anschlag 308 der Lagerungseinheit 300 und dem ersten Crimpwerkzeug 142 ein Dämpfungselement aufweisen.

Die Figuren 5a bis 5d zeigen eine erste Crimpwerkzeug-Baugruppe 140. Die erste Crimpwerkzeug-Baugruppe 140 kann ein erstes Crimpwerkzeug 142 und eine Lagerungseinheit 300 aufweisen. Das erste Crimpwerkzeug 142 kann ein zweiteiliger Amboss 160 sein. Ein Teil des Amboss 160 kann ein Drahtamboss 162 sein, wobei der Drahtamboss 162 mit einem Drahtcrimper einen Drahtcrimp unelastisch verformen der andere Teil des Amboss 160 kann ein Isolationsamboss 164 sein, wobei der Isolationsamboss 164 mit einem Isolationscrimper einen Isolationscrimp unelastisch verformen. Die Lagerungseinheit 300 kann mindestens einen Distanzring 312 und einen Stift 306 aufweisen. Hiergezeigt weist die Lagerungseinheit 300 vier Distanzringe 312 und zwei Stifte 306 auf. Ein Langloch 304 kann sich durch beide Teile des Ambosses 160 erstrecken. Eine Bohrung oder eine Aussparung kann sich durch eine Kabelauflage 166 erstecken. Eine Bohrung oder Aussparung kann sich zumindest teilweise in oder vollständig durch eine Montagevorrichtung 314 erstrecken. Hiergezeigt ist eine erste Crimpwerkzeug-Baugruppe 140 mit zwei Langlöchern 304. Je ein Stift 306 kann dazu vorgesehen sein je ein Langloch 304 zu durchdringen, um das erste Crimpwerkzeug 142, insbesondere den (zweiteiligen) Amboss 160 zu lagern. Ein oder mehrere Distanzringe 312 können um den Stift 306 positioniert und/oder positionierbar sein. Der/die Distanzring(e) 312 und der/die Stifte 306 können, insbesondere in einem montierten Zustand, so angeordnet sein, dass mindestens je ein Stift 306 je ein Langloch 304 durchdringt und der/die Distanzring(e) 312 innerhalb des Langloches 304 angeordnet sind. Insbesondere kann die Lagerungseinheit 300 je einen Distanzring 312 pro Teil des Amboss 160 und pro Langloch 304 aufweisen. In einem montierten Zustand kann ein Stift 306 all Teile des Amboss 160 durchdringen und in der Montagevorrichtung 314 montiert sein, beispielsweise durch Verschrauben des Stifts 306 mit der Montagevorrichtung 314. Hierzu kann der Stift 306 an einem Ende ein Gewinde, insbesondere ein Außengewinde aufweisen. In einem montierten Zustand kann ein Distanzringe 312 (vorzugsweise ein Distanzring 312 pro Teil des Amboss 160) um den Stift 306 angeordnet sein. In einem montierten Zustand kann der Distanzring 312 in dem Langloch 304 des Amboss 160 angeordnet sein. Vorzugsweise, kann in einem montierten Zustand je ein Distanzring 312 in dem Langloch 304 je eines Teils des Amboss 162, 164 angeordnet sein. Das Langloch 304 kann zumindest in eine Richtung eine größere Ausdehnung aufweisen, als die Ausdehnung des/der Distanzring(e) 312. Der Unterschied in der Ausdehnung kann den seitlichen Spiel 143 des Amboss 160, insbesondere jedes Teiles des Amboss 162, 164 individuell, vorbestimmen. Typischerweise kann die Bohrung oder die Aussprung in der Montagevorrichtung 314 im Querschnitt kleiner sein als das Langloch 304 durch das erste Crimpwerkzeug 142. Hierdurch kann beispielsweise ein Verschrauben des Stiftes 306 mit der Montagevorrichtung 314 ermöglicht sein. Die Bohrung oder die Aussparung können auch als Presspassung für den Stift 306 ausgebildet sein. Die Distanzringe 312 können eine Dicke, insbesondere in einem montierten Zustand eine Dicke entlang der Längsachse eines zu bearbeitenden Kabels, aufweisen, welche größer ist als die Dicke eines Amboss 160, eines Drahtamboss 162 und/oder eines Isolationsamboss 164. Die größere Dicke der Distanzringe 312 kann eine seitliche Bewegung des Amboss 160, des Drahtamboss 162 und/oder des Isolationsamboss 164 ermöglichen. Beispielsweise kann das erste Crimpwerkzeug 142 hierdurch seitlich zu der Arbeitsachse A beweglich gelagert sein. Insbesondere kann das erste Crimpwerkzeug 142 schwimmend, also in einer Ebene senkrecht zu der Arbeitsachse A beweglich, gelagert sein. Die Distanzringe 312 können zwischen der Kabelauflage 166 und der Montageeinrichtung 314 fixiert sein. Die Distanzringe 312 können insbesondere durch die Kabelauflage 166 und die Montageeinrichtung 314 fixiert sein. Die erste Crimpwerkzeug-Baugruppe 140 kann eine einstellbare Kontaktteilauflage 316 aufweisen.

Die Figuren 6a und 6b zeigen eine erste Crimpwerkzeug-Baugruppe 140 aus verschiedenen Ansichten. Die erste Crimpwerkzeug-Baugruppe 140 weist ein erstes Crimpwerkzeug 142 auf. Die erste Crimpwerkzeug-Baugruppe 140 kann eine erste Lagerungseinheit 300 und eine Kabelauflage 166 aufweisen. Das erste Crimpwerkzeug 142 kann einen (zweiteiligen Amboss 160) aufweisen. Ein Teil des Amboss 160 kann ein Drahtamboss 162 sein, wobei der Drahtamboss 162 mit einem Drahtcrimper einen Drahtcrimp unelastisch verformen kann der andere Teil des Amboss 160 kann ein Isolationsamboss 164 sein, wobei der Isolationsamboss 164 mit einem Isolationscrimper einen Isolationscrimp unelastisch verformen kann. Die Lagerungseinheit 300 kann eine Montagevorrichtung 314 und eine einstellbare Kontaktteilauflage 316 aufweisen. Zwei Langlöcher 304 können sich vollständig durch das erste Crimpwerkzeug 164, also durch, insbesondere beide Teile, des Amboss 160 erstrecken. Der Drahtamboss 162 ist in Figur 6c beispielhaft dargestellt. Der Isolationsamboss 164 ist in Figur 6d beispielhaft dargestellt.

Die Figuren 7a und 7b zeigen eine erste Crimpwerkzeug-Baugruppe 140. Die erste Crimpwerkzeug-Baugruppe 140 kann entlang der Arbeitsachse A ortsfest sein. Die erste Crimpwerkzeug-Baugruppe 140 kann entlang der Arbeitsachse A beweglich sein (hier nicht abgebildet). Die erste Crimpwerkzeug-Baugruppe 140 kann ein erstes Crimpwerkzeug 142, beispielsweise einen Amboss 160, und eine Lagerungseinheit 300 aufweisen. Das erste Crimpwerkzeug 142 kann schwenkbar um eine Schwenkachse S sein. Die Schwenkachse S kann quer (senkrecht) zu der Arbeitsachse A verlaufen. Die Schwenkachse S kann entlang (parallel) zu der Längsachse des zu bearbeitenden Kabels verlaufen. Ein seitliches Spiel 143 des ersten Crimpwerkzeuges 142 kann durch einen oder mehrere Anschläge 308 (zum Beispiel Wände) vorbestimmt sein. Das erste Crimpwerkzeug 142 kann ein Langloch 304 aufweisen. Insbesondere kann das Langloch 304 eine Bohrung sein. In einem montierten Zustand, kann eine Längsachse des Langloches 304 mit der Schenkachse S übereinstimmen. Ein Stift 306 kann das Langloch 304 durchdringen um das erste Crimpwerkzeug 142 zu lagern. Ein oder mehrere Distanzringe 312 können um den Stift 306 positioniert und/oder positionierbar sein. Der/die Distanzring(e) 312 und der Stifte 306 können, insbesondere in einem montierten Zustand, so angeordnet sein, dass der Stift 306 das Langloch 304 durchdringt und der/die Distanzring(e) 312 innerhalb des Langloches 304 angeordnet sind. Insbesondere kann die Lagerungseinheit 300 je einen Distanzring 312 pro Teil des Amboss 160 aufweisen. In einem montierten Zustand kann ein Stift 306 all Teile des Amboss 162, 164 durchdringen und in der Montagevorrichtung 314 montiert sein, beispielsweise durch Verschrauben des Stifts 306 mit der Montagevorrichtung 314. Hierzu kann der Stift 306 an einem Ende ein Gewinde, insbesondere ein Außengewinde aufweisen. In einem montierten Zustand kann ein Distanzringe 312 (vorzugsweise ein Distanzring 312 pro Teil des Amboss 162, 164) um den Stift 306 angeordnet sein. In einem montierten Zustand kann der Distanzring 312 in dem Langloch 304 des Amboss 160 angeordnet sein. Der Distanzring 312 kann der reibungslosen Lagerung dienen. Beispielsweise kann der Distanzring 312 ein Kugellager oder ein Gleitlager sein, um Reibung zwischen dem ersten Crimpwerkzeug 142 und dem Stift 306 zu verringern.

Figur 8 zeigt ein erstes Crimpwerkzeug 142 und eine zweite Crimpwerkzeug-Baugruppe 150 einer Crimpeinheit 30. Die Crimpeinheit 30 kann geschlossen sein. Das erste Crimpwerkzeug 142 ist durch die zweite Crimpwerkzeug-Baugruppe 150 ausgerichtet. Insbesondere kann eine erste Crimpwerkzeugachse C1 des ersten Crimpwerkzeuges 142 und eine zweite Crimpwerkzeugachse C2 eines zweiten Crimpwerkzeuges 152 übereinstimmen. Um die Ausrichtung des ersten Crimpwerkzeuges 142 durch die zweite Crimpwerkzeug-Baugruppe 150 zu verbessern, insbesondere Verschleiß zu verringern und/oder die Genauigkeit der Ausrichtung zu erhöhen, kann eine Aussparung 154, die die zweite Crimpwerkzeug-Baugruppe 150 aufweist, angepasst sein. Die Aussparung kann in seitlicher Richtung von einem Paar Armen begrenzt sein. Die Aussparung 154 kann derart ausgebildet sein, dass das erste Crimpwerkzeug 142 in die Aussparung 154 einführbar ist. Die Aussparung 154 kann sich entlang der Arbeitsachse A erstrecken und sich zu einem distalen Ende 158 der zweiten Crimpwerkzeug-Baugruppe 150 hin graduell aufweiten. Das distale Ende 158 kann dem ersten Crimpwerkzeug 142 zugewandt sein.

Die Aussparung 154 kann sich von dem distalen Ende 158 entlang der Arbeitsachse A, in Richtung von dem ersten Crimpwerkzeug142 weg, verjüngen. Die Verjüngung kann konstant sein. Insbesondere zumindest ein Teil der Begrenzung der Aussparung durch die Arme 156 kann schräg im Verhältnis zu der Arbeitsachse A angeordnet sein. Vorzugsweise verjüngt sich die Aussparung 154 vom distalen Ende 158 entlang der Arbeitsachse A erst stärker und verjüngt sich dann immer weniger je tiefer die Aussparung wird. Vorzugsweise sind die Seitenwände der Verjüngung (Innenseiten der Arme 156) derart gekrümmt, dass der Grad der Verjüngung von dem distalen zum proximalen Ende Aussparung 154 hin abnimmt bzw. das die Tangenten der Seitenwände von dem distalen zum proximalen Ende Aussparung 154 hin näher der Axialrichtung der Achse A annähern, sich vorzugsweise stetig annähern. Die Arme 156 können beispielsweise an ihren Innenseiten konvex gekrümmt sein.

Beispielsweise kann eine Breite quer (senkrecht) zu der Arbeitsachse A der Aussparung 154 abnehmen je tiefer die Aussparung in die zweite Crimpwerkzeug-Baugruppe hineinragt. Beispielsweise kann die Breite linear, quadratisch, exponentiell oder polynomial abnehmen (Beispielsweise *b* = *a* · *x* + *c*, *b* = *a*₂ · *x*² +*c*, *b* = Σ_{*n*=1} *aₙ* · *xⁿ* + *c*, und/oder *b = aⁿ +c,* wobei b der Breite der Aussparung 154 entspricht und abhängig von der Tief x der Aussparung 154 sein kann und wobei c eine Konstante ist, insbesondere wobei c der Breite der Spitze des ersten Crimpwerkzeuges 142 plus Toleranz entspricht). In Ausführungsfomen kann die Aussparung 154 in Abschnitte unterteilt sein, wobei die Breite jedes Abschnittes gemäß einer der obigen Formeln oder einer Kombination der obigen Formeln beschrieben werden kann.

Beispielsweise kann hierdurch bei Beginn des Einführens des ersten Crimpwerkzeuges 142 in die Aussparung 154 der zweiten Crimpwerkzeug-Baugruppe 150 das erste Crimpwerkzeug 142 zunächst grob ausgerichtet werden. Je tiefer das erste Crimpwerkzeug 142 in die Aussparung 154 eingeführt wird, desto genauer kann das erste Crimpwerkzeug 142 ausgerichtet werden. Vorteilhafterweise hat das erste Crimpwerkzeug 142, wenn die Crimpeinheit 30 geschlossen ist in der Aussparung ein seitliches Spiel 143, welches kleiner oder gleich der erlaubten Versatztoleranz ist, wobei die erlaubte Versatztoleranz abhängig ist von dem ersten Crimpwerkzeug 142 und dem zweiten Crimpwerkzeug 152 sein kann.

Figur 9 ist eine schematische Darstellung der Verfahrensschritte zum Konfektionieren eines Kabel mittels einer Kabelkonfektioniervorrichtung entsprechend eines Aspekts der Erfindung. Das Verfahren umfasst die Schritte: Bewegen 401 von mindestens einem der ersten und zweiten Crimpwerkzeug-Baugruppen entlang der Arbeitsachse A, um die Crimpeinheit 30 zu schließen 400; und während des Schließens 400 der Crimpeinheit 30, seitliches Ausrichten 403 des ersten Crimpwerkzeuges mittels der zweiten Crimpwerkzeug-Baugruppe. Das Verfahren kann des Weiteren Schritte umfassen, die mit einer Kabelkonfektioniervorrichtung gemäß der Erfindung ausgeführt werden können. Beispielsweise kann das Verfahren den Schritt: Lagern, durch eine Lagerungseinheit, des ersten Crimpwerkzeuges umfassen.

### Liste der Referenzzeichen

- 3: Restkabel
- 4: vorderes Ende des Restkabels
- 5: abgetrennte Kabel
- 6: hinteres Ende des abgetrennten Kabels
- 7: Längsachse des Vorratskabels
- 8: Leiter
- 9: Isolierung
- 10: Vorschubeinheit
- 12: Längenmessvorrichtung
- 20: Trägerstreifen
- 21: Kontaktteil
- 22: Drahtcrimp
- 23: Isolationscrimp
- 24: Kontaktzone
- 30: Crimpeinheit
- 30a: vordere Crimpeinheit
- 30b: hintere Crimpeinheit
- 40: Trenn- und Abisoliereinheit
- 50: Stützeinrichtung
- 60: Fixierungsgreifer
- 70: Trägerstreifenzufuhr
- 100: Kabelkonfektioniervorrichtung
- 140: erste Crimpwerkzeug-Baugruppe
- 142: erstes Crimpwerkzeug
- 143: seitliches Spiel
- 146: Bewegungsregelungselement
- 148: Crimp-Gleitfläche
- 150: zweite Crimpwerkzeug-Baugruppe
- 152: zweites Crimpwerkzeug
- 154: Aussparung
- 156: Arm
- 158: distales Ende
- 160: Amboss
- 162: Drahtamboss
- 164: Isolationsamboss
- 166: Kabelauflage
- 300: erste Lagerungseinheit
- 302: Lager-Gleitfläche
- 304: Langloch
- 306: Stift
- 308: Anschlag
- 310: Rollen
- 312: Distanzring
- 314: Montagevorrichtung
- 316: Kontaktteilauflage
- A: Arbeitsachse
- S: Schwenkachse
- L: Auslenkungsachse
- C1: erste Crimpwerkzeugachse
- C2: zweite Crimpwerkzeugachse

## Patentansprüche

1. Eine Kabelkonfektioniervorrichtung (100) zum Konfektionieren eines Kabels, wobei die Kabelkonfektioniervorrichtung (100) aufweist:
eine Crimpeinheit (30), wobei die Crimpeinheit (30) eine erste Crimpwerkzeug-Baugruppe (140) mit einem ersten Crimpwerkzeug (142) und eine entlang einer Arbeitsachse (A) gegenüberliegende zweite Crimpwerkzeug-Baugruppe (150) mit einem zweiten Crimpwerkzeug (152) aufweist,
wobei die erste Crimpwerkzeug-Baugruppe (140) und die zweite Crimpwerkzeug-Baugruppe (150) entlang der Arbeitsachse (A) relativ zueinander bewegbar angeordnet sind, um die Crimpeinheit (30) zu öffnen und zu schließen,
wobei die zweite Crimpwerkzeug-Baugruppe (150) gestaltet ist, um bei einem Schließen der Crimpeinheit (30) das erste Crimpwerkzeug (142) seitlich auszurichten.

2. Die Kabelkonfektioniervorrichtung (100) gemäß Anspruch 1, wobei die erste Crimpwerkzeug-Baugruppe (140) ein Bewegungsregelungselement (146) aufweist, wobei das Bewegungsregelungselement (146) dazu ausgebildet ist, einer Auslenkung des ersten Crimpwerkzeuges aus der Arbeitsachse (A) entgegen zu wirken.

3. Die Kabelkonfektioniervorrichtung (100) gemäß Anspruch 2, wobei das Bewegungsregelungselement (416) ein Dämpfungselement aufweist, um eine Auslenkung des ersten Crimpwerkzeuges aus der Arbeitsachse (A) zu dämpfen.

4. Die Kabelkonfektioniervorrichtung (100) gemäß Anspruch 2 oder 3, wobei das Bewegungsregelungselement (146) ein elastisches Elemente aufweist, um einer seitlichen Auslenkung des ersten Crimpwerkzeuges (142) weg von einer Gleichgewichtsposition entgegenzuwirken.

5. Die Kabelkonfektioniervorrichtung (100) gemäß einem beliebigen der vorangehenden Ansprüche, wobei das erste Crimpwerkzeug (142) ein Amboss ist und/oder wobei das zweite Crimpwerkzeug (152) einen Drahtcrimper umfasst.

6. Die Kabelkonfektioniervorrichtung (100) gemäß einem beliebigen der vorangehenden Ansprüche, wobei die erste Crimpwerkzeug-Baugruppe (140) eine erste Lagerungseinheit (144) aufweist, wobei die erste Lagerungseinheit (300) das erste Crimpwerkzeug (142) mit einem vorbestimmten seitlichen Spiel (143) beweglich lagert, so dass das erste Crimpwerkzeug (142) gegenüber der ersten Lagerungseinheit (300) mit dem vorbestimmten seitlichen Spiel (143) bewegbar ist.

7. Die Kabelkonfektioniervorrichtung (100) gemäß des vorangehenden Anspruchs, wobei die erste Lagerungseinheit (300) das erste Crimpwerkzeug (142) mit dem vorbestimmten seitlichen Spiel (143) auf mindestens einer der nachfolgenden Arten beweglich lagert:
- die erste Lagerungseinheit (300) lagert das erste Crimpwerkzeug (142) schwimmend;
- die erste Lagerungseinheit (300) weist eine Lager-Gleitfläche (302) auf und das erste Crimpwerkzeug (142) weist eine Crimp-Gleitfläche (148) auf, wobei das erste Crimpwerkzeug (142) mit der Crimp-Gleitfläche (148) auf der Lager-Gleitfläche (302) der ersten Lagerungseinheit (300) gelagert ist;
- die erste Lagerungseinheit (300) lagert das erste Crimpwerkzeug (142) rollend;
- die erste Lagerungseinheit (300) lagert das erste Crimpwerkzeug (142) über ein Langloch (304) in der ersten Lagerungseinheit (300) und/oder dem ersten Crimpwerkzeug (142).

8. Die Kabelkonfektioniervorrichtung (100) gemäß einem beliebigen der vorangehenden Ansprüche, wobei das erste Crimpwerkzeug (142) ein seitlich zu der Arbeitsachse (A) verlaufendes erstes Langloch (304) aufweist, und wobei die erste Lagerungseinheit (300) das erste Crimpwerkzeug (142) mittels des ersten Langloches (304) lagert.

9. Die Kabelkonfektioniervorrichtung (100) gemäß des vorangehenden Anspruchs, wobei die erste Lagerungseinheit (300) einen ersten Stift (306) aufweist, welcher das erste Langloch (304) durchdringt, um das erste Crimpwerkzeug (142) zu lagern.

10. Die Kabelkonfektioniervorrichtung (100) gemäß einem beliebigen der vorangehenden Ansprüche, wobei das erste Crimpwerkzeug (142) in Relation zu der Arbeitsachse (A) schwenkbar ist.

11. Die Kabelkonfektioniervorrichtung (100) gemäß einem beliebigen der vorangehenden Ansprüche, wobei eine von der ersten und zweiten Crimpwerkzeug-Baugruppe (140, 150) ortsfest in der Kabelkonfektioniervorrichtung (100) angeordnet ist, und die andere von der ersten und zweiten Crimpwerkzeug-Baugruppe (140, 150) entlang der Arbeitsachse (A) bewegbar in der Kabelkonfektioniervorrichtung (100) angeordnet ist, um die Crimpeinheit (30) zu öffnen und zu schließen.

12. Die Kabelkonfektioniervorrichtung (100) gemäß einem beliebigen der Ansprüche 1 bis 6, wobei die erste und zweite Crimpwerkzeug-Baugruppe (140, 150) entlang der Arbeitsachse (A) bewegbar in der Kabelkonfektioniervorrichtung (100) angeordnet sind, um die Crimpeinheit (30) zentrisch zu öffnen und zu schließen.

13. Die Kabelkonfektioniervorrichtung (100) gemäß einem beliebigen der vorangehenden Ansprüche, wobei die zweite Crimpwerkzeug-Baugruppe (150) eine Aussparung (154) aufweist,
wobei die Aussparung (154) in seitlicher Richtung von einem Paar von Armen (156) begrenzt ist, wobei die Aussparung (154) derart ausgebildet ist, dass das erste Crimpwerkzeug (142) in die Aussparung (154) einführbar ist,
wobei sich die Aussparung (154) entlang der Arbeitsachse (A) erstreckt und zu einem distalen Ende (158) der zweiten Crimpwerkzeug-Baugruppe (150) hin graduell aufweitet.

14. Die Kabelkonfektioniervorrichtung (100) gemäß einem beliebigen der vorangehenden Ansprüche,
wobei die Kabelkonfektioniervorrichtung (100) eine weitere Crimpeinheit (30) aufweist, wobei die weitere Crimpeinheit (30) eine weitere erste Crimpwerkzeug-Baugruppe (140) mit einem weiteren ersten Crimpwerkzeug (142) und ein entlang einer weiteren Arbeitsachse gegenüberliegende weitere zweite Crimpwerkzeug-Baugruppe (150) aufweist,
wobei die weitere erste Crimpwerkzeug-Baugruppe (140) und die weitere zweite Crimpwerkzeug-Baugruppe (150) entlang der weiteren Arbeitsachse relativ zueinander bewegbar angeordnet sind, um die weitere Crimpeinheit (30) zu öffnen und zu schließen,
wobei die weitere zweite Crimpwerkzeug-Baugruppe (150) gestaltet ist, um bei einem Schließen der weiteren Crimpeinheit (30) das weitere erste Crimpwerkzeug (142) seitlich auszurichten.

15. Verfahren zum Konfektionieren eines Kabels mittels einer Kabelkonfektioniervorrichtung (100), wobei die Kabelkonfektioniervorrichtung (100) aufweist:
eine Crimpeinheit (30), wobei die Crimpeinheit (30) eine erste Crimpwerkzeug-Baugruppe (140) mit einem ersten Crimpwerkzeug (142) und eine entlang einer Arbeitsachse (A) gegenüberliegende zweite Crimpwerkzeug-Baugruppe (150) mit einem zweiten Crimpwerkzeug (152) aufweist, das Verfahren umfassend:
Bewegen (401) von zumindest einem der ersten und zweiten Crimpwerkzeug-Baugruppen (40) entlang der Arbeitsachse (A), um die Crimpeinheit (30) zu schließen, und
während des Schließens (400) der Crimpeinheit (30), seitliches Ausrichten (403) des ersten Crimpwerkzeuges (42) mittels der zweiten Crimpwerkzeug-Baugruppe (50).
